# EUROPÄISCHE PATENTSCHRIFT

(11) **EP 3 185 741 B1**
(45) Veröffentlichungstag und Bekanntmachung des Hinweises auf die Patenterteilung: **09.10.2019**
(21) Anmeldenummer: 14756077.5
(22) Anmeldetag: 29.08.2014
(51) Int. Cl.: A47L 1/05, A47L 7/00, A47L 9/06

(54) **SAUGDÜSE UND HARTFLÄCHENABSAUGGERÄT**
VACUUM NOZZLE AND HARD SURFACE VACUUM CLEANER
BUSE D'ASPIRATION ET ASPIRATUER POUR SURFACES DURES

(43) Veröffentlichungstag der Anmeldung: 05.07.2017
(73) Patentinhaber: Alfred Kärcher SE & Co. KG, 71364 Winnenden (DE)
(72) Erfinder: GÜERS, Matthias, 70736 Fellbach (DE); SCHMIDGALL, Martin, 71546 Aspach (DE); DIEGEL, Tony, 71397 Leutenbach (DE); ERBEL, Günther, 74523 Schwäbisch Hall (DE); BENSCHUWEIT, Michael, 71522 Backnang (DE); KROHM, Daniel, 71397 Leutenbach (DE); MARTINKENAS, Saulius, 71409 Schwaikheim (DE); STEWEN, Christian, 71672 Marbach (DE); ZUGER, Jürgen, 70839 Gerlingen (DE)
(74) Vertreter: Hoeger, Stellrecht & Partner Patentanwälte mbB
(86) Internationale Anmeldenummer: PCT/EP2014/068424
(87) Internationale Veröffentlichungsnummer: WO 2016/029967

(56) Entgegenhaltungen:
- WO-A1-2014/113901
- WO-A2-2009/086893
- CN-A- 101 427 899
- CN-A- 103 251 347
- DE-A1- 3 447 774
- US-A- 3 254 360

## Beschreibung

Die vorliegende Erfindung betrifft eine Saugdüse, insbesondere für ein eine Absaugeinrichtung umfassendes tragbares Hartflächenabsauggerät, welche Saugdüse eine Saugöffnung aufweist, an die sich ein Saugkanal anschließt, dessen der Saugöffnung abgewandtes Saugkanalende mit der Absaugeinrichtung verbindbar oder verbunden ist, wobei an der Saugdüse mindestens eine flexible Abstreiflippe, die sich entlang der Saugöffnung erstreckt und eine von der Saugöffnung weg weisende und sich in Richtung derselben erstreckende Abstreiflippenkante aufweist, und eine sich parallel oder im Wesentlichen parallel zu dieser erstreckende Stützlippe mit einer von der Saugöffnung weg weisenden und sich in Richtung derselben erstreckenden Stützlippenkante angeordnet oder ausgebildet sind, wobei die Stützlippe auf einer von der Abstreiflippe weg weisenden Stützlippenaußenseite, welche eine Stützlippenaußenfläche definiert, ein Stützlippenprofil mit einer Mehrzahl auf der Stützlippenaußenseite angeordneten oder ausgebildeten Stützlippenprofilelementen aufweist und dass die Stützlippenprofilelemente von der Stützlippenaußenseite weg weisende Stützlippenprofilelementoberflächen aufweisen, die einen Teil der Stützlippenaußenfläche bilden.

Ferner betrifft die vorliegende Erfindung ein Hartflächenabsauggerät, insbesondere tragbar, mit einer Absaugeinrichtung und einer mit der Absaugeinrichtung zusammenwirkenden Saugdüse, die eine Saugöffnung aufweist, an die sich ein Saugkanal anschließt, der mit seinem der Saugöffnung abgewandten Saugkanalende mit der Absaugeinrichtung verbindbar oder verbunden ist.

Saugdüsen und Hartflächenabsauggeräte der eingangs beschriebenen Art, die beispielsweise als Fenstersauger zum Einsatz kommen, sind bekannt. Insbesondere mit Reinigungsflüssigkeit benetzte Scheiben lassen sich mit solchen Geräten einfach und schnell streifenfrei reinigen.

Ein Problem bei am Markt verfügbaren Fenstersaugern ist es jedoch, vertikale Flächen bodentief mit einer einzigen durchgehenden vertikalen Bewegung des Fenstersaugers von oben bis ganz nach unten abzusaugen. Es ist bislang erforderlich, wie beim Reinigen bodentiefer Schreiben mit einem beispielsweise aus der WO 2009/086891 A1 bekannten tragbaren Hartflächenabsauggerät, die zu reinigende Fläche in Bodennähe durch eine horizontale Bewegung des Hartflächenabsauggeräts parallel zur Fläche mit im Wesentlichen vertikal ausgerichteter Absaugöffnung auszusaugen.

Aus der US 3,254,360 ist ein Fensterwischer mit Saugaufnahme bekannt. Eine Saugdüse mit Abstreiflippen ist in der EP 2 638 839 A1 beschrieben.

Es ist daher eine Aufgabe der vorliegenden Erfindung, eine Saugdüse und ein Hartflächenabsauggerät der eingangs beschriebenen Art so zu verbessern, dass insbesondere eine Handhabung derselben bei der bodentiefen Reinigung von vertikalen Hartflächen verbessert wird.

Diese Aufgabe wird bei einer Saugdüse der eingangs beschriebenen Art erfindungsgemäß dadurch gelöst, dass die Stützlippe an ein Gehäuseteil der Saugdüse angespritzt ist.

Bei den bekannten Hartflächenabsauggeräten sind die Abstreiflippe und die Stützlippe relativ schmal, weisen also jeweils eine Breite quer zur Abstreiflippenkante beziehungsweise zur Stützlippenkante auf, die nur eine endliche Verformung der Abstreiflippe und der Stützlippe ermöglicht. Dadurch kann ein Winkel zwischen dem Hartflächenabsauggerät und einer zu reinigenden Hartfläche nur in einem geringen Bereich variiert werden, um die Funktion des Absaugens zu erhalten. Bei einem zu spitzen Winkel kann eine Anpresskraft der Abziehlippe unzureichend sein und bei einem zu großem Winkel liegt die Stützlippe in der Regel nicht mehr an der Hartfläche an. Für eine optimale Funktion des Hartflächenabsauggeräts ist es insbesondere günstig, wenn die Andruckkraft innerhalb eines relativ kleinen Bereichs liegt, denn bei zu hoher Anpresskraft wird die Stützlippe flach gegen die Hartfläche gedrückt. Dann ist es nicht mehr möglich, dass Wasser durch die Saugöffnung in den Saugkanal gelangen und abgesaugt werden kann. Das vorgeschlagene Stützlippenprofil schafft hier Abhilfe, denn insbesondere bei im Wesentlichen plan auf der Hartfläche anliegender Stützlippe ist es entweder direkt durch die Stützlippenprofilelemente oder zwischen diesen hindurch möglich, Flüssigkeit zur Saugöffnung der Saugdüse und damit in einen Absaugbereich derselben zu leiten. Diese konstruktive Änderung bewirkt jedoch eine insgesamt verbesserte Funktion des Absauggeräts, und zwar bei einem großen Toleranzbereich in der Anpress- oder Andruckkraft über einen großen Winkelbereich eines Anstellwinkels zwischen der Saugdüse und der abzusaugenden Hartfläche. Für den Benutzer hat dies insbesondere einen fehlerverzeihenden Betrieb zur Folge. Zudem unterstützt dies auch die Funktion des Hartflächenabsauggeräts beim Abkippen einer vertikalen Hartfläche zu deren unterem Ende hin, was insbesondere bei bodentiefen Fenstern die durchgängige Reinigung einer vertikalen Hartfläche von oben nach ganz unten in einem Zug ermöglicht. Das Stützlippenprofil ermöglicht es insbesondere, dass eine die zu reinigende Hartfläche benetzende Reinigungsflüssigkeit schneller in die Saugöffnung gelangen und auch bei einer schnellen Bewegung der Saugdüse über die Hartfläche nicht weggeschoben werden kann. Eine besonders stabile Saugdüse lässt sich dadurch ausbilden, dass die Stützlippe an ein Gehäuseteil der Saugdüse angespritzt ist.

Günstig ist es, wenn die Stützlippenprofilelemente in Form von Profilvertiefungen und/oder Profilerhöhungen ausgebildet sind. Profilvertiefungen ermöglichen es insbesondere, Flüssigkeitskanäle auszubilden, wenn die Stützlippe im Wesentlichen flächig an der zu reinigenden Hartfläche anliegt. Die Profilvertiefungen ermöglichen dann das Hindurchtreten der die Hartfläche benetzenden Reinigungsflüssigkeit zur Saugöffnung hin, wenn die Saugdüse über die Hartfläche gezogen wird. Insbesondere bei sehr kleinen Anstellwinkeln zwischen der Stützlippe und der Hartfläche verbessern die Profilvertiefungen die Funktion des Absauggeräts insgesamt. Statt Profilvertiefungen vorzusehen, können alternativ oder zusätzlich auch Profilerhöhungen vorgesehen sein. Zwischen zwei benachbarten Profilerhöhungen kann so ein Fluidkanal ausgebildet werden, durch den ebenfalls Reinigungsflüssigkeit, die die Hartfläche benetzt, beim Bewegen der Saugdüse über die Hartfläche in den Bereich zwischen die Stützlippe und die Abstreiflippe und damit zur Saugöffnung gelangen kann.

Günstigerweise gehen die Stützlippenprofilelemente tangentenunstetig in einen nicht vom Stützlippenprofil definierten Stützlippenaußenflächenbereich der Stützlippenaußenfläche über. Tangentenunstetig bedeutet insbesondere, dass zwischen den Stützlippenprofilelementen und dem Stützlippenaußenflächenbereich eine Kante ausgebildet wird, und zwar eine Außenkante bei einer Profilvertiefung und eine Innenkante bei einer Profilerhöhung. Ist die Stützlippenaußenfläche eben oder stetig gekrümmt, bilden die Profilerhöhungen beispielsweise sich von der Stützlippenaußenfläche abstehende Vorsprünge und Profilvertiefungen in der Stützlippenaußenfläche ausgebildete Ausnehmungen. Die von der Stützlippe weg weisenden Flächen der Profilerhöhungen und Profilvertiefungen bilden zusammen mit dem Stützlippenaußenflächenbereich die gesamte Stützlippenaußenfläche.

Vorteilhaft ist es, wenn sich die Stützlippenprofilelemente in einer Richtung erstrecken, welche quer, insbesondere senkrecht, zur Stützlippenkante verläuft. Auf diese Weise kann Reinigungsflüssigkeit praktisch auf dem kürzesten Weg zur Saugöffnung hin gelangen, wenn die Saugdüse mit der Stützlippe über die Hartfläche gezogen wird. Üblicherweise wird die Saugdüse in einer Richtung über die Hartfläche gezogen, die quer, insbesondere senkrecht, zur Abstreiflippenkante beziehungsweise zur Stützlippenkante verläuft. Bei einer solchen Handhabung des Hartflächenabsauggeräts verlaufen dann die Stützlippenprofilelemente parallel zur Abziehrichtung, also parallel zur durch die Bewegung der Saugdüse über die Hartfläche definierten Richtung.

Vorzugsweise erstreckt sich die Stützlippenkante längs einer Gerade oder einer Ebene. Dies ermöglicht es insbesondere, dass die Stützlippenkante längs ihrer gesamten Länge an einer ebenen Hartfläche anliegt.

Besonders einfach herstellen lässt sich die Stützlippe, wenn die Stützlippenaußenfläche in einer Grundstellung eben oder im Wesentlichen eben oder gekrümmt, insbesondere tangentenstetig gekrümmt, ist.

Gemäß einer weiteren bevorzugten Ausführungsform der Erfindung kann vorgesehen sein, dass ein stützlippenprofilfreier Stützlippenaußenflächenbereich der Stützlippenaußenfläche in einer Grundstellung der Stützlippe, in welcher sie unverformt ist, eben oder im Wesentlichen eben ausgebildet ist. Eine solche Stützlippe lässt sich auf einfache Weise herstellen, beispielsweise an ein Saudüsengehäuse anspritzen.

Ferner kann es vorteilhaft sein, wenn die Stützlippenprofilelemente mit dem Stützlippenaußenflächenbereich eine gemeinsame Stützlippenprofilelementkante definieren, welche im Wesentlichen U-förmig und in Richtung auf die Stützlippenkante hin weisend geöffnet ist. Die Stützlippenprofilelementkante kann insbesondere einen tangentenunstetigen Übergang zwischen dem Stützlippenprofilelement und dem Stützlippenaußenflächenbereich definieren. U-förmig kann insbesondere bedeuten, dass eine durch die Stützlippenprofilelementkante definierte Kontur tangentenstetig gekrümmt ist. Alternativ können auch ein oder zwei tangentenunstetige Punkte an der Kontur vorgesehen sein.

Eine besonders günstige Fluidströmung ergibt sich, wenn die Stützlippenprofilelementkante parabelförmig oder im Wesentlichen parabelförmig ausgebildet ist.

Um das Strömen von Reinigungsflüssigkeit im Bereich des Stützlippenprofils zur Saugöffnung hin zu verbessern, ist es vorteilhaft, wenn eine Stützlippenprofilelementbreite des Stützlippenprofilelements ausgehend von einem der Stützlippenkante abgewandten Stützlippenprofilelementende zur Stützlippenkante hin zunimmt. Mit anderen Worten bedeutet dies insbesondere, dass das Stützlippenprofilelement ausgehend vom Stützlippenprofilelement beispielsweise eine Breite von Null oder eine minimale Breite aufweist, die dann tangentenstetig oder abschnittsweise auch tangentenunstetig zur Stützlippenkante hin zunehmen kann.

Vorzugsweise nimmt die Stützlippenprofilelementbreite in Abhängigkeit eines Abstands vom Stützlippenprofilelementende zu. Insbesondere kann die Stützlippenprofilelementbreite so als eine Funktion des Abstands angegeben und strömungsmechanisch optimiert werden.

Ferner kann vorgesehen sein, dass die Stützlippe zwei sich quer zur Stützlippenkante erstreckende Seitenkanten aufweist und dass eine Stützlippenprofilelementbreite und/oder eine von der Stützlippenprofilelementkante definierte Fläche mit abnehmendem Abstand des Stützlippenprofilelements von einer der beiden Seitenkanten zunimmt. Insbesondere können so die Profilelemente zu einem Rand der Saugdüse hin, also in Richtung auf die Seitenkanten hin, immer etwas größer werden, um eine üblicherweise zu den Seitenkanten der Saugdüse hin abnehmende Saugleistung auszugleichen.

Ferner kann es vorteilhaft sein, wenn eine Kontur der Stützlippenprofilelemente durch eine Funktion definiert ist, welche vom Abstand vom Stützlippenprofilelementende und/oder vom Abstand von einer der Seitenkanten abhängt. So kann eine Breite des Stützlippenprofils sowohl in Richtung auf die Stützelementkante als auch auf die Seitenkante hin zunehmen und in entgegengesetzter Richtung abnehmen.

Um eine hinreichende Stabilität der Stützlippe dauerhaft sicherstellen zu können, ist es günstig, wenn eine maximale Stützlippenprofilelementhöhe oder eine maximale Stützlippenprofilelementtiefe bezogen auf den Stützlippenaussenflächenbereich kleiner ist als eine halbe Dicke der Stützlippe im Bereich des Stützlippenaußenflächenbereichs. Mit anderen Worten bedeutet dies insbesondere, dass im Bereich der Stützlippenprofilelemente die Dicke in einen Wert aufweist, welcher etwa der Hälfte einer Dicke der Stützlippe im Bereich ohne Stützlippenprofilelemente und maximal dem 1,5fachen dieser Dicke entspricht.

Günstig ist es, wenn die Kontur der Stützlippenprofilelementkante mindestens eines Teils der Stützlippenprofilelemente zum Stützlippenprofilelementende hin abgerundet ist oder spitz zuläuft. Diese Eigenschaft können auch alle Stützlippenprofilelemente aufweisen.

Gemäß einer weiteren bevorzugten Ausführungsform der Erfindung kann vorgesehen sein, dass an der Stützlippe sich ausgehend von der Stützlippenkante und von dieser quer, insbesondere senkrecht, weg erstreckende Stützlippenausnehmungen ausgebildet sind, welche sich über die gesamte Dicke der Stützlippe erstrecken. Derartige Stützlippenausnehmungen erstrecken sich somit über die gesamte Dicke, anders als vorzugsweise die Profilelemente in Form von Profilvertiefungen, die sich nur über einen Teil der Dicke der Stützlippe erstrecken. Stützlippenausnehmungen bilden somit insbesondere Durchbrechungen der Stützlippe, die, wenn die Stützlippe im Wesentlichen senkrecht auf der zu reinigenden Hartfläche aufgesetzt wird, einerseits von der Stützlippe und andererseits von der Hartfläche begrenzt werden. Durch die Stützlippenausnehmungen kann bei relativ steiler Anstellung der Stützlippe auf der Hartfläche Flüssigkeit zwischen die Stützlippe und die Abstreiflippe gelangen und so durch die Saugöffnung der Saugdüse abgesaugt werden. Die Stützlippenausnehmungen verhindern insbesondere, dass eine die Hartfläche benetzende Reinigungsflüssigkeit durch die Stützlippe weggeschoben wird.

Günstigerweise sind die Profilerhöhungen benachbart den Stützlippenausnehmungen angeordnet oder ausgebildet sind und/oder münden die Profilvertiefungen in die Stützlippenausnehmungen. Insbesondere im letzteren Fall kann so Reinigungsflüssigkeit bei sehr stark verformter Stützlippe zunächst durch die Profilvertiefungen geleitet und dann durch die Stützlippenausnehmungen zur Saugöffnung hindurchtreten. Profilerhöhungen sind vorzugsweise derart angeordnet, dass eine Stützlippenausnehmung zwischen den Profilerhöhungen angeordnet ist. Zwei benachbarte Profilerhöhungen bilden dann einen Fluidkanal, der ebenfalls in die Stützlippenausnehmung mündet.

Günstig ist es, wenn die Profilerhöhungen ein- oder beidseitig an die Stützlippenausnehmungen angrenzen. Insbesondere können auf beiden Seiten einer Stützlippenausnehmung Profilerhöhungen vorgesehen sein, um wie beschrieben einen Fluidkanal zu bilden, welcher in eine Stützlippenausnehmung mündet.

Vorzugsweise erstrecken sich die Stützlippenprofilelemente bis zur Stützlippenkante. Alternativ können sie auch etwas beabstandet, beispielsweise ein oder mehrere Millimeter, von der Stützlippenkante enden.

Reinigungsflüssigkeit kann besonders gut zur Saugöffnung geleitet werden, wenn sich mindestens ein Teil der Stützlippenprofilelemente bis zu den Stützlippenausnehmungen erstreckt. Insbesondere können sich auch alle Stützlippenprofilelemente bis zu einer oder auch mehreren Stützlippenausnehmungen erstrecken.

Ferner kann es vorteilhaft sein, wenn mindestens zwei Profilvertiefungen in Richtung auf die Stützlippenkante hin ineinander übergehen und/oder miteinander verbunden sind. Dadurch kann insbesondere eine zunehmende Breite der Profilvertiefungen bis zur Stützlippenkante oder bis zu den Stützlippenausnehmungen hin realisiert werden.

Vorteilhaft ist es, wenn Stützlippenprofilelementenden der Stützlippenprofilelemente in einen mindestens zwei, insbesondere alle, Stützlippenprofilelemente miteinander verbindenden ersten Fluidkanal münden, welcher insbesondere parallel oder im Wesentlichen parallel zur Stützlippenkante verläuft. Ein solcher Fluidkanal ist somit von der Stützlippenkante beabstandet und kann insbesondere dazu dienen, Reinigungsflüssigkeit von der Hartfläche aufzunehmen und in die Stützlippenprofilelemente hinein oder zwischen diese zu leiten, je nachdem, ob diese als Profilvertiefungen oder Profilerhöhungen ausgebildet sind.

Ferner kann vorgesehen sein, dass die Stützlippenprofilelemente in Richtung auf die Stützlippenkante hin in einen mindestens zwei, insbesondere alle, Stützlippenprofilelemente miteinander verbindenden zweiten Fluidkanal münden, welcher insbesondere parallel oder im Wesentlichen parallel zur Stützlippenkante verläuft. Der zweite Fluidkanal ermöglicht ebenfalls das Sammeln der Reinigungsflüssigkeit, bevor diese in die Saugöffnung gelangen kann. Gemäß einer weiteren bevorzugten Ausführungsform der Erfindung kann vorgesehen sein, dass die Stützlippe eine Stützlippenbreite aufweist und dass ein Abstand der Stützlippenprofilelementenden von der Stützlippenkante mindestens eines Teils der Stützlippenprofilelemente höchstens 90 % der Stützlippenbreite beträgt. Insbesondere beträgt der Abstand vorzugsweise höchstens 50 % der Stützlippenbreite. Alternativ können die Stützlippenprofilelementenden auch an einem der Stützlippenkante abgewandten Ende der Stützlippe angeordnet sein, also in einem Übergangsbereich zu einem Gehäuse der Saugdüse.

Ferner ist es günstig, wenn eine Anzahl der Stützlippenprofilelemente einem Vielfachen, insbesondere einem ganzzahligen Vielfachen, der Zahl der Stützlippenausnehmungen entspricht. Insbesondere kann die Anzahl der Stützlippenprofilelemente der Zahl der Stützlippenausnehmungen entsprechen. So kann eine regelmäßige Anordnung und Ausbildung des Stützlippenprofils erreicht werden.

Ferner ist es vorteilhaft, wenn die Stützlippe auf einer der Abstreiflippe zugewandten Stützlippeninnenseite, welche eine Stützlippeninnenfläche definiert, ein Stützlippeninnenprofil mit einer Mehrzahl auf der Stützlippeninnenseite angeordneter oder ausgebildeter Stützlippeninnenprofilelemente aufweist und wenn die Stützlippeninnenprofilelemente von der Stützlippeninnenseite weg weisende Stützlippeninnenprofilelementoberflächen aufweisen, die einen Teil der Stützlippeninnenfläche bilden. Ähnlich wie das Stützlippenprofil ermöglicht es das Stützlippeninnenprofil, eine Saugströmung zu verbessern. Die Stützlippeninnenprofilelemente können als Vertiefungen und/oder Erhöhungen ausgebildet sein.

Vorteilhaft ist es, wenn die Stützlippeninnenprofilelemente in Form von Stützlippeninnenprofilvorsprüngen ausgebildet sind. Auf diese Weise kann insbesondere erreicht werden, dass die Stützlippe nicht flächig an der Abstreiflippe anliegt. Vielmehr können zwischen den Stützlippeninnenprofilvorsprüngen Fluidkanäle ausgebildet werden, die das Hindurchströmen von Luft und Reinigungsflüssigkeit verbessern.

Vorzugsweise definieren jeweils zwei Stützlippeninnenprofilelemente zwischen sich eine Stützlippeninnenluftführung. Die Stützlippeninnenluftführung kann insbesondere kanalförmig ausgebildet sein und somit begrenzt einerseits durch die Stützlippe und die zwei Stützlippeninnenprofilelemente sowie andererseits durch die Abstreiflippe.

Ferner ist es vorteilhaft, wenn eine Anzahl der Stützlippenprofilelemente einem Vielfachen, insbesondere einem ganzzahligen Vielfachen der Zahl der Stützlippeninnenprofilelemente und/oder der Stützlippeninnenluftführungen entspricht. Dies hat den Vorteil, dass insbesondere durch die Stützlippenprofilelemente gebildete Fluidkanäle auf der Außenseite der Stützlippe in die jeweils direkt zugeordnete Stützlippeninnenluftführungen münden und so eine ideale Strömung von Reinigungsflüssigkeit und Luft erreicht werden kann.

Vorteilhaft ist es, wenn eine Dicke der Stützlippe zur Stützlippenkante hin abnimmt. Dadurch lassen sich insbesondere Anpresskräfte der Saugdüse reduzieren. Ferner können beispielsweise auch Rückstände von Reinigungsflüssigkeit beim Aufsetzen der Saugdüse verringert werden.

Günstig ist es, wenn die Stützlippe auf ihrer Stützlippenaußenseite zur Stützlippenkante hin abgeschrägt ist. Durch eine solche Abschrägung oder Fase oder aber auch eine reduzierte Dicke der Stützlippe zur Stützlippenkante hin wird insbesondere verhindert, dass die Abstreiflippe durch die Stützlippe von der Hartfläche abgespreizt wird. Zudem kann eine Reduktion einer Kontaktfläche zwischen der Stützlippe und der Hartfläche eine Menge an Flüssigkeit verringern, welche an der Stützlippe verbleibt.

Günstig ist es, wenn eine Abschrägung auf der Stützlippenaußenseite der Stützlippe tangentenunstetig in den Stützlippenaußenflächenbereich übergeht und eine Abschrägungskante definiert, welche parallel oder im Wesentlichen parallel zur Stützlippenkante verläuft. Eine derartige Abschrägung lässt sich auf einfache Weise herstellen und hat insbesondere auch die oben bereits genannten Vorteile.

Vorteilhaft ist es, wenn ein Abstand von Stützlippeninnenprofilelementenden der Stützlippeninnenprofilelemente von der Stützlippenkante mindestens eines Teils der Stützlippeninnenprofilelemente größer ist als eine halbe Stützlippenbreite. Damit erstrecken sich die Stützlippenprofilelemente vorzugsweise über eine Länge, die mindestens der halben Stützlippenbreite entspricht.

Gemäß einer weiteren bevorzugten Ausführungsform der Erfindung kann vorgesehen sein, dass eine Stützlippenbreite der Stützlippe quer zur Stützlippenkante mindestens dem 10fachen einer Stützlippendicke der Stützlippe und/oder dass eine Breite der Abstreiflippe quer zur Abstreiflippenkante mindestens dem 5fachen einer Abstreiflippendicke der Abstreiflippe entspricht. Dieses Verhältnis von Stützlippenbreite zu Stützlippendicke unterscheidet sich signifikant von bekannten Verhältnissen bei herkömmlichen Hartflächenabsauggeräten. Durch die so insgesamt deutlich verlängerten Abzieh- und Stützlippen kann insbesondere ein Winkel zwischen dem Absauggerät beziehungsweise der Saugdüse und der abzusaugenden Hartfläche in einem deutlich größeren Bereich, insbesondere bis weit über 90°, variiert werden, wobei die Funktion des Absaugens in unveränderter Weise erhalten bleibt. Zwar mag auf diese Weise ein Versatz zwischen der Abstreiflippenkante und der Stützlippenkante konstant bleiben, wird aber relativ zur vergrößerten Stützlippenbreite beziehungsweise Abstreiflippenbreite kleiner, so dass auch dessen Auswirkungen geringer werden. Die Stützlippe kann weiterhin dem Verlauf der Abziehlippe folgen.

Günstig kann es sein, wenn die Stützlippenbreite mindestens dem 15fachen der Stützlippendicke und/oder die Breite der Abstreiflippe mindestens dem 8fachen der Abstreiflippendicke entspricht. Je größer das angegebene Verhältnis ist, umso größer kann der Winkelbereich sein, um den das Hartflächenabsauggerät relativ zur Hartfläche verschwenkt werden kann, ohne dass die Funktion der Saugdüse signifikant beeinträchtigt wird. Zudem wird eine Toleranzanforderung an die Abstreiflippe durch deren größere Breite im Vergleich zu Abstreiflippen bei aus dem Stand der Technik bekannten Saugdüsen verringert. Dies kann weiter verbessert werden insbesondere durch eine Verringerung eines Abstands zwischen der Abstreiflippe und der Stützlippe sowie einer Verringerung der Stützlippendicke.

Eine weitere Verbesserung der Funktionalität des Hartflächenabsauggeräts kann insbesondere erreicht werden, wenn die Stützlippenbreite mindestens dem 25fachen der Stützlippendicke und/oder die Breite der Abstreiflippe mindestens dem 15fachen der Abstreiflippendicke entspricht.

Um eine gegebenenfalls beschädigte oder abgenutzte Abstreiflippe auswechseln zu können, ist es vorteilhaft, wenn diese mit der Saugdüse lösbar verbindbar ist.

Gemäß einer weiteren bevorzugten Ausführungsform kann vorgesehen sein, dass die Saugdüse ein Saugdüsengehäuse umfasst und dass am Saugdüsengehäuse eine Abstreiflippenaufnahme ausgebildet ist zum kraft- und/oder formschlüssigen Aufnehmen eines an der Abstreiflippe angeordneten oder ausgebildeten Kopplungselements. Auf diese Weise lässt sich die Abstreiflippe mit dem Saugdüsengehäuse auf einfache Weise koppeln und gegebenenfalls auch wieder von diesem lösen.

Auf einfache Weise ausbilden lässt sich das Kopplungselement, wenn es in Form einer wulstartigen, parallel zur Abstreiflippenkante verlaufenden, ein hinteres Ende der Abstreiflippe bildenden Verdickung ausgebildet ist. So kann es beispielsweise parallel zur Verdickung in die Abstreiflippenaufnahme hineingeschoben werden.

Vorzugsweise bilden die Stützlippeninnenprofilelemente Abstandshalteelemente mit auf die Abstreiflippe hin weisenden Anschlagflächen für die Abstreiflippe. Die Abstandhalteelemente verhindern insbesondere einen direkten Kontakt zwischen Innenflächen der Abstreiflippe und der Stützlippe, so dass die Saugöffnung auch bei einer Verbiegung von der Stützlippe und der Abstreiflippe nicht verschlossen werden kann. So kann die auf der Hartfläche befindliche Reinigungsflüssigkeit optimal abgesaugt werden.

Ferner ist es günstig wenn die Abstreiflippe auf einer der Stützlippe zugewandten Abstreiflippeninnenseite, welche eine Abstreiflippeninnenfläche definiert, ein Abstreiflippeninnenfläche definiert, ein Abstreiflippeninnenprofil mit einer Mehrzahl auf der Abstreiflippeninnenseite angeordneten oder ausgebildeten Abstreiflippeninnenprofilelementen aufweist und wenn die Abstreiflippeninnenprofilelemente von der Abstreiflippeninnenseite weg weisende Abstreiflippenprofilelementoberflächen aufweisen, die einen Teil der Abstreiflippeninnenfläche bilden. Die Abstreiflippe kann ähnlich wie die Stützlippe auch mit einem beschriebenen Abstreiflippeninnenprofil ausgestattet sein. Die Abstreiflippeninnenprofilelemente können optional Erhöhungen und/oder Vertiefungen bilden.

Günstig ist es, wenn die Abstreiflippeninnenprofilelemente in Form von Abstreiflippeninnenprofilvorsprüngen ausgebildet sind. Diese ermöglichen es insbesondere, einen Abstand zwischen der Abstreiflippe und der Stützlippe vorzugeben, so dass diese nicht vollständig aneinander anliegen können, wodurch eine Strömung von Luft und/oder Reinigungsflüssigkeit verhindert werden könnte.

Vorteilhaft ist es, wenn die Abstreiflippeninnenprofilelemente Abstandshalteelemente mit auf die Stützlippe hin weisenden Anschlagflächen für die Stützlippe bilden. So können Strömungskanäle zwischen der Stützlippe und der Abstreiflippe freibleiben, und zwar unabhängig davon, ob diese beim Anlegen an die abzusaugende Hartfläche verformt werden oder nicht.

Günstig kann es ferner sein, wenn auf die Stützlippenkante hin weisende Enden der Stützlippeninnenprofilelemente von der Stützlippenkante beabstandet sind oder sich bis an diese heran erstrecken. Ein Abstand hat insbesondere den Vorteil, dass über die gesamte vordere Kante der Stützlippe ein Volumenstrom aus Luft und/oder Reinigungsflüssigkeit ermöglicht wird.

Ferner ist es günstig, wenn auf die Abstreiflippenkante hin weisende Enden der Abstreiflippeninnenprofilelemente von der Abstreiflippenkante beabstandet sind oder sich bis an diese heran erstecken. Eine Beabstandung hat insbesondere den Vorteil, dass über den gesamten vorderen Bereich der Abstreiflippe ein Volumenstrom aus Luft und/oder Reinigungsflüssigkeit erreicht werden kann.

Außerdem ist es vorteilhaft, wenn die Stützlippeninnenprofilelemente und/oder die Abstreiflippeninnenprofilelemente gekrümmt verlaufend angeordnet oder ausgebildet sind. Durch die Krümmung kann insbesondere ein Volumenstrom aus Luft und/oder Reinigungsflüssigkeit in eine gewünschte Richtung gelenkt werden, beispielsweise in Richtung auf die Saugöffnung und/oder den Saugkanal hin.

Günstig ist es, wenn eine Krümmung der Stützlippeninnenprofilelemente und/oder die Abstreiflippeninnenprofilelemente mit abnehmendem Abstand derselben zu einer Seitenkante hin zunimmt. Mit anderen Worten sind die Stützlippeninnenprofilelemente beziehungsweise die Abstreiflippeninnenprofilelemente umso stärker gekrümmt, je näher sie an der Seitenkante angeordnet sind. Insbesondere dann, wenn die Saugöffnung relativ zentral an der Saugdüse in den Saugkanal mündet, kann so im Seitenbereich der Saugdüse ein Saugstrom optimiert geführt werden.

Eine besonders gute Führung der Saugströmung kann erreicht werden, wenn die Stützlippeninnenprofilelemente und/oder die Abstreiflippeninnenprofilelemente im Wesentlichen auf die Seitenkanten hin weisend konvex gekrümmt ausgebildet sind. So können ebenfalls entsprechend gekrümmte Strömungskanäle zwischen der Stützlippe und der Abstreiflippe ausgebildet werden, die den Saugstrom in Richtung auf die Saugöffnung und den Saugkanal leiten. Dies ist insbesondere bei sehr breiten Saugdüsen günstig, um einen homogenen Saugstrom über eine gesamte Erstreckung der Saugdüse zu erreichen.

Um den Saugstrom in definierter Weise zu führen, ist es vorteilhaft, wenn von der Stützlippenkante weg weisende Stützlippeninnenprofilelementenden der Stützlippeninnenprofilelemente in Richtung auf den Saugkanal hin weisen.

Ebenso ist es günstig, wenn von der Abstreiflippenkante weg weisende Abstreiflippeninnenprofilelementenden in Richtung auf den Saugkanal hinweisen. In beiden Fällen kann so ein Saugstrom genau dort hingeleitet werden, wo er auf dem kürzesten Weg zur Absaugeinrichtung gelangen kann.

Ferner kann es vorteilhaft sein, wenn zwischen den Stützlippeninnenprofilelementen oder zwischen den Abstreiflippeninnenprofilelementen ausgebildete Strömungskanäle zu den Seitenkanten hin eine zunehmende Querschnittsfläche aufweisen. Dies führt insbesondere zu einem höheren Druckverlust im mittleren Bereich der Saugdüse, was jedoch wiederum eine gleichmäßigere Verteilung des Volumenstroms über eine gesamte Erstreckung der Saugdüse längs der Abstreiflippenkante zur Folge hat.

Um einen Strömungswiderstand durch die Saugdüse zu minimieren, ist es günstig, wenn die Stützlippeninnenprofilelemente und/oder Abstreiflippeninnenprofilelemente eine Tropfenform oder im Wesentlichen eine Tropfenform aufweisen.

Eine Umströmung der Stützlippeninnenprofilelemente beziehungsweise der Abstreiflippeninnenprofilelemente kann insbesondere dadurch verbessert werden, dass die Tropfenform zur Stützlippenkante oder zur Abstreiflippenkante hin eine im Wesentlichen halbkreisförmige Kontur aufweist und von dieser weg weisend spitz zuläuft.

Um den Saugstrom in eine gewünschte Richtung zu führen, ist es vorteilhaft, wenn die Tropfenform eine Mittellinie definiert, welche insbesondere gekrümmt verläuft.

Gemäß einer weiteren bevorzugten Ausführungsform der Erfindung kann vorgesehen sein, dass eine auf die Stützlippenkante hin weisende innere Begrenzung der Saugdüse beweglich, insbesondere als Kulisse, ausgebildet ist, welche die Begrenzung bei einer Verformung der Stützlippe automatisch in Richtung auf die Stützlippenkante hin bewegt. Eine solche Ausgestaltung ermöglicht insbesondere weiterhin eine Deformation der Saugdüse.

Insbesondere wenn die Abstreiflippe und die Stützlippe im Vergleich zu herkömmlichen Saugdüsen deutlich verlängert sind, ergibt sich ein größerer freier Querschnitt im Bereich der Seitenkanten derselben, durch welchen Falschluft in die Saugdüse eintreten und deren Saugleistung verringern kann. Daher ist es günstig, wenn mindestens ein Verschlusselement vorgesehen ist, zum mindestens teilweisen Verschließen einer zwischen der Abstreiflippe und der Stützlippe ausgebildeten, seitlichen Öffnung.

Vorzugsweise verschließt das mindestens eine Verschlusselement die Öffnung vollständig. Auf diese Weise kann insbesondere verhindert werden, dass Falschluft in die Saugdüse eindringen kann, die eine Saugleistung reduziert.

Vorteilhaft kann es sein, wenn das mindestens eine Verschlusselement die Öffnung in einem der Stützlippenkante abgewandten Öffnungsbereich verschließt. Eine solche Anordnung oder Ausbildung des Verschlusselements hat im hinteren Bereich der Öffnung einen größeren Effekt als im vorderen Bereich, da ein Querschnitt im hinteren Bereich insbesondere größer sein kann als im vorderen Bereich.

Auf besonders einfache Weise herstellen lässt sich die Saugdüse, wenn das mindestens eine Verschlusselement in Form eines Wandabschnitts an der Stützlippe oder an der Abstreiflippe ausgebildet ist. Selbstverständlich können sowohl die Stützlippe als auch die Abstreiflippe einen solchen Wandabschnitt umfassen.

Vorteilhaft ist es, wenn das mindestens eine Verschlusselement quer, insbesondere senkrecht, von der Stützlippe oder von der Abstreiflippe abstehend ausgebildet ist. So kann es bereits ohne verformt zu werden die Öffnung im Wesentlichen vollständig verschließen.

Günstigerweise ist das mindestens eine Verschlusselement aus einem elastischen und/oder flexiblen Material ausgebildet. Dies ermöglicht es insbesondere, dass es durch einen Sog in der Saugdüse gegen eine Kante derjenigen Lippe gezogen wird, an der es nicht angeordnet oder ausgebildet ist. So kann der Saugstrom insbesondere dazu genutzt werden, gleichzeitig eine Öffnung unterstützend zu verschließen.

Eine Montage und Herstellung der Saugdüse wird weiter vereinfacht, wenn das mindestens eine Verschlusselement einstückig mit der Stützlippe oder mit der Abstreiflippe ausgebildet ist.

Insbesondere um eine Verformung der Abstreiflippe und/oder der Stützlippe zu verbessern, ist es vorteilhaft, wenn das Verschlusselement eine oder mehrere Durchbrechungen oder Einschnitte aufweist.

Gemäß einer weiteren bevorzugten Ausführungsform der Erfindung kann vorgesehen sein, dass das mindestens eine Verschlusselement in Form einer Verschlussrippe ausgebildet ist. Diese kann beispielsweise in Form eines flachen Vorsprungs ausgebildet sein, welcher aber auch mit zunehmendem Abstand von der Stützlippenkante oder Abstreiflippenkante eine zunehmende Höhe aufweisen kann.

Vorteilhaft ist es, wenn die mindestens eine Verschlussrippe quer zur Seitenkante verlaufend angeordnet oder ausgebildet ist. Eine solche Verschlussrippe bildet ein strömungstechnisches Hindernis, welches insbesondere durch einen höheren Druckverlust auch eine Reduktion des Falschluftstroms durch die Öffnung zur Folge hat.

Alternativ könnte die mindestens eine Verschlussrippe auch quer zur Seitenkante verlaufend angeordnet oder ausgebildet sein, um die Öffnung ganz oder teilweise zu verschließen.

Günstig ist es, wenn die Verschlussrippe einem Verlauf des benachbarten Stützlippeninnenprofilelements oder Abstreiflippeninnenprofilelements folgend ausgebildet ist. Auf diese Weise kann auch die Verschlussrippe den Saugstrom führen, insbesondere zur Saugöffnung und dem Saugkanal hin.

Vorteilhaft ist es, wenn die Abstreiflippe und die Stützlippe zwischen sich die Saugöffnung definieren. Auf diese Weise kann Reinigungsflüssigkeit, welche sich auf der zur reinigenden Hartfläche befindet, durch die Saugöffnung sicher und definiert abgesaugt werden.

Die eingangs gestellte Aufgabe wird ferner bei einem Hartflächenabsauggerät der eingangs beschriebenen Art erfindungsgemäß dadurch gelöst, dass die eine der oben beschriebenen, vorteilhaft ausgebildeten Saugdüsen umfasst.

Das Hartflächenabsauggerät weist dann ebenfalls die oben im Zusammenhang mit bevorzugten Ausführungsformen von Saugdüsen beschriebenen Vorteile auf.

Die nachfolgende Beschreibung bevorzugter Ausführungsformen der Erfindung dient im Zusammenhang mit den Zeichnungen der näheren Erläuterung. Es zeigen:
- Figur 1:: eine perspektivische Darstellung eines Hartflächenabsauggeräts;
- Figur 2:: eine perspektivische Ansicht eines ersten Ausführungsbeispiels einer Saugdüse;
- Figur 3:: eine Ansicht der Saugdüse ähnlich Figur 2, wobei jedoch ein Teil der Abstreiflippe entfernt ist;
- Figur 4:: eine perspektivische Ansicht der Saugdüse von unten;
- Figur 5:: eine Seitenansicht der Saugdüse;
- Figur 6:: eine Schnittansicht längs Linie 6-6 in Figur 2;
- Figur 7:: eine Draufsicht auf die Stützlippeninnenseite in Richtung des Pfeils C in Figur 6;
- Figur 8:: eine perspektivische Ansicht der Stützlippeninnenseite;
- Figur 9:: eine perspektivische Ansicht der Stützlippenaußenseite;
- Figur 10:: eine Ansicht der Stützlippe in Richtung des Pfeils D in Figur 8.

In Figur 1 ist schematisch ein tragbares Hartflächenreinigungsgerät 10 dargestellt, und zwar insbesondere in Form eines als tragbares, netzunabhängig betreibbares Handgerät ausgebildeten Hartflächenabsauggeräts 12, mit welchem Flüssigkeit von einer Hartfläche, beispielsweise Wasser von einer Fensterscheibe, abgesaugt werden kann. Das Hartflächenabsauggerät 12 kann von einem Benutzer mit einer Hand an einem Griff 14 desselben gehalten und nach Art eines üblichen, eine Gummilippe aufweisenden Abziehers an der Hartfläche entlang geführt werden.

Das Hartflächenabsauggerät 10 umfasst ein Gehäuse 16, welches auch den Griff 14 ausbildet und eine Absaugeinrichtung 18 mit einer Saugturbine 20 und einen Elektromotor 22 zum Antreiben derselben aufnimmt.

Im Gehäuse 16 ist ferner mindestens eine wieder aufladbare Batterie, insbesondere eine Lithium-Ionen-Batterie, angeordnet zur Energieversorgung des Elektromotors 22.

Das Gehäuse 16 definiert ferner eine Standfläche 26, die es gestattet, das Hartflächenabsauggerät 12 in aufrechter Stellung, wie schematisch in Figur 1 dargestellt, auf einer Stellfläche, beispielsweise einer Tischfläche, aufstellen zu können.

Am Gehäuse 16 ist eine Aussparung ausgebildet, in welcher ein abnehmbarer Schmutzflüssigkeitstank 28 angeordnet ist. Er dient zur Aufnahme von Schmutzflüssigkeit, die mit der Absaugeinrichtung 18 befördert wurde.

Oberseitig, also der Standfläche 26 abgewandt, ist das Gehäuse 16 des Hartflächenabsauggeräts 12 mit einer Saugdüse 30 lösbar verbindbar. Insbesondere zu Reinigungszwecken kann die Saugdüse 30 vom Gehäuse 16 entfernt werden.

Der Aufbau der Saugdüse 30 wird nachfolgend in Verbindung mit den Figuren 2 bis 6 näher erläutert.

Die Saugdüse 30 umfasst ein insgesamt mit dem Bezugszeichen 32 bezeichnetes Saugdüsengehäuse, welches mehrteilig gebildet ist. In einem Saugdüsengehäuseunterteil 34 ist ein Saugkanal 36 angeordnet, dessen hinteres Ende 38, auch als Saugkanalende bezeichnet, mit dem Gehäuse 16 koppelbar ist. Auf diese Weise wird das Ende 38 des Saugkanals 36 mit der Absaugeinrichtung 18 gekoppelt.

Der Saugkanal 36 definiert mit seinem dem Ende 38 abgewandten Ende eine sich geradlinig, optional auch gekrümmt, erstreckende Saugöffnung 40, die zwischen einer Abstreiflippe 42 und einer mit dieser zusammenwirkenden Stützlippe 44 ausgebildet ist. Die Abstreiflippe 42 und die Stützlippe 44 sind aus einem flexiblen Material ausgebildet.

Der Aufbau der Saugdüse 30, insbesondere der Stützlippe 44, wird nachfolgend in Verbindung mit den Figuren 2 bis 10 näher erläutert.

Die Stützlippe 44 definiert eine Stützlippenkante 46, die Abstreiflippe 42 eine Abstreiflippenkante 48, welche ein vorderes Ende 50 definiert.

Die Stützlippe 44 weist auf einer von der Abstreiflippe 42 weg weisenden Stützlippenaußenseite 54, welche eine Stützlippenaußenfläche 56 definiert, ein Stützlippenprofil 58 mit einer Mehrzahl auf der Stützlippenaußenseite 54 angeordneten beziehungsweise ausgebildeten Stützlippenprofilelementen 60 auf. Die Stützlippenprofilelemente 60 weisen von der Stützlippenaußenseite 54 weg weisende Stützlippenprofilelementoberflächen 62 auf, die einen Teil der Stützlippenaußenfläche 56 bilden. Dies ist insbesondere in den Figuren 4 und 9 gut zu erkennen.

Dem in den Figuren dargestellten Ausführungsbeispiel der Saugdüse 30 sind sämtliche Stützlippenprofilelemente 60 in Form von Profilvertiefungen 64 ausgebildet. Diese können wahlweise auch als Profilerhöhungen ausgebildet werden.

Die Stützlippenaußenfläche 56 definiert einen Stützlippenaußenflächenbereich 66, welcher keine Stützlippenprofilelemente 60 aufweist oder trägt. Er ist somit nicht vom Stützlippenprofil 58 definiert. Die Stützlippenprofilelemente 60 gehen tangentenunstetig in den Stützlippenaußenflächenbereich 66 über. Sie bilden mit diesem eine gemeinsame Stützlippenprofilelementkante 68. Diese ist, wie insbesondere in den Figuren 4 und 9 zu erkennen, im Wesentlichen U-förmig ausgebildet und in Richtung auf die Stützlippenkante 46 hin weisend geöffnet. Die Stützlippenprofilelementkante 68 ist parabelförmig beziehungsweise im Wesentlichen parabelförmig ausgebildet.

Die Stützlippenprofilelemente 60 erstrecken sich in einer Richtung quer, nämlich senkrecht zur Stützlippenkante 46. Diese definiert eine Gerade 70 beziehungsweise eine Ebene 72.

Die Stützlippenaußenfläche 56 ist in einer Grundstellung, in welcher die Stützlippe 44 unverformt ist, eben beziehungsweise im Wesentlichen eben. Damit ist auch der Stützlippenaußenflächenbereich 66 in der Grundstellung der Stützlippe eben beziehungsweise im Wesentlichen eben.

Eine Stützlippenprofilelementbreite 74 jedes Stützlippenprofilelements 60 nimmt ausgehend von einem der Stützlippenkante 46 abgewandten Stützlippenprofilelementende 76 zur Stützlippenkante 46 hin zu. Wie in den Figuren 4 und 9 zu erkennen, nimmt die Stützlippenprofilelementbreite 74 in Abhängigkeit eines Abstands 78 vom Stützlippenprofilelementende 76 zu.

Die Stützlippe 44 weist zwei sich quer zur Stützlippenkante 46 erstreckende Seitenkanten 80 auf.

Wie beispielhaft in Figur 9 schematisch dargestellt, nimmt die Stützlippenprofilelementbreite 74 beziehungsweise eine von der Stützlippenprofilelementkante 68 definierte projizierte Fläche mit abnehmendem Abstand 82 des Stützlippenprofilelements 60 von einer der beiden Seitenkanten 80 zu. Mit anderen Worten ist ein Stützlippenprofilelement 60 umso breiter, je näher es bei einer der Seitenkanten 80 angeordnet ist.

Eine Kontur der Stützlippenprofilelemente 60 kann bei dem in den Figuren dargestellten Ausführungsbeispiel der Saugdüse 30 insbesondere durch eine Funktion definiert werden, welche vom Abstand 78 vom Stützlippenprofilelementende 76 und/oder vom Abstand 82 von einer der Seitenkanten 80 abhängt.

Eine maximale Stützlippenprofilelementtiefe 84 bezogen auf den Stützlippenaußenflächenbereich 66 ist kleiner als eine halbe Dicke 86, die auch als Stützlippendicke bezeichnet werden kann, der Stützlippe 44 im Bereich des Stützlippenaußenflächenbereichs 66.

Insbesondere in den Ausschnittsvergrößerungen der Figur 9 ist zu erkennen, dass die Kontur der Stützlippenprofilelementkante 68 zum Stützlippenprofilelementende 76 hin abgerundet ist. Optional kann die Kontur hier auch spitz enden.

Die Stützlippe 44 umfasst ferner ausgehend von der Stützlippenkante 46 eine Mehrzahl im Wesentlichen regelmäßig nebeneinander angeordneter Stützlippenausnehmungen 88, die sich quer zur Stützlippenkante 46, nämlich senkrecht zu dieser, über die gesamte Dicke 86 der Stützlippe 44 erstrecken. Beispielhaft ist in Figur 7 eine Oberfläche 90 einer zu reinigenden Hartfläche 92 dargestellt, bezogen auf die Stützlippe 44 senkrecht absteht. Die Stützlippenausnehmungen 88 bilden somit im Zusammenwirken mit der Oberfläche 90 Durchbrechungen 94, durch die Reinigungsfluid und Luft durchströmen können.

Die Profilvertiefungen 64 sind derart angeordnet, dass sie in die Stützlippenausnehmungen 88 münden. Sie erstrecken sich somit bis zu den Stützlippenausnehmungen 88, die so quasi einen Teil der Stützlippenkante 46 bilden.

Bei dem in den Figuren dargestellten Ausführungsbeispiel der Saugdüse 30 sind die Profilvertiefungen 64 voneinander getrennt. Alternativ ist es denkbar, die Profilvertiefungen 64 in Richtung auf die Stützlippenkante 46 hin zusammenzuführen und diese ineinander übergehend auszubilden beziehungsweise miteinander zu verbinden.

Optional können die Stützlippenprofilelementenden 76 der Stützlippenprofilelemente 60 in einen mindestens zwei, beispielsweise auch alle, Stützlippenprofilelemente 60 miteinander verbindenden ersten Fluidkanal 96 münden. Dieser kann insbesondere parallel oder im Wesentlichen parallel zur Stützlippenkante 46 verlaufen. In der vergrößerten Ausschnittsansicht der Figur 9 ist ein solcher erster Fluidkanal 96 schematisch gestrichelt eingezeichnet.

Ferner können die Stützlippenprofilelemente 60 in Richtung auf die Stützlippenkante 46 hin in einen mindestens zwei, insbesondere alle, Stützlippenprofilelemente miteinander verbindenden zweiten Fluidkanal 98 münden. Dieser kann insbesondere parallel oder im Wesentlichen parallel zur Stützlippenkante 46 verlaufen. Ein solcher zweiter Fluidkanal 98 ist schematisch ebenfalls in der Ausschnittsvergrößerung der Figur 9 gestrichelt eingezeichnet.

Die Stützlippe 44 weist eine Stützlippenbreite 100 auf. Ein Abstand 102 der der Stützlippenprofilelementenden 76 von der Stützlippenkante 46 der Stützlippenprofilelemente 60 ist kleiner als eine Hälfte der Stützlippenbreite 100. Bei dem in den Figuren dargestellten Ausführungsbeispiel trägt der Abstand 102 etwa ein Viertel der Stützlippenbreite 100.

Wie beispielhaft in Figur 7 dargestellt, ist die Stützlippe 44 an ein unteres Gehäuseteil 104 der Saugdüse 30 angespritzt.

Vorzugsweise entspricht die Anzahl der Stützlippenprofilelemente 60 der Zahl der Stützlippenausnehmungen 88. Optional kann auch ein ganzzahliges Vielfaches oder ein beliebiges Vielfaches an Stützlippenprofilelementen 60 im Verhältnis zu den Stützlippenausnehmungen vorgesehen sein.

Die Stützlippe 44 weist optional ferner auf einer der Abstreiflippe 42 zugewandten Stützlippeninnenseite 106, welche einen Stützlippeninnenfläche 108 definiert, ein Stützlippeninnenprofil 110 mit einer Mehrzahl auf der Stützlippeninnenseite 106 angeordneter oder ausgebildeter Stützlippeninnenprofilelemente 112 auf. Diese weisen ferner von der Stützlippeninnenseite 106 weg weisende Stützlippeninnprofilelementoberflächen 114 auf, die einen Teil der Stützlippeninnenfläche 108 bilden. Die Stützlippeninnenprofilelemente 112 sind in Form von Stützlippeninnenprofilvorsprüngen 116 ausgebildet. Jeweils zwei Stützlippeninnenprofilelemente 112 definieren zwischen sich eine Stützlippeninnenluftführung 118.

Die Anzahl der Stützlippenprofilelemente 60 entspricht bei dem in den Figuren dargestellten Ausführungsbeispiel der Saugdüse 30 der Zahl der Stützlippeninnenprofilelemente 112 beziehungsweise der Stützlippeninnenluftführungen 118. Dies ergibt sich insbesondere aus Figur 10.

Die Dicke 86 der Stützlippe 44 nimmt zur Stützlippenkante 46 hin ab. Die Stützlippe 44 ist auf der Stützlippenaußenseite 54 zur Stützlippenkante 46 hin abgeschrägt und weist eine Fase 120 auf. Die Fase 120 oder Abschrägung auf der Stützlippenaußenseite 54 geht tangentenunstetig in den Stützlippenaußenflächenbereich 66 über, so dass eine Abschrägungskante 122 definiert wird, die parallel oder im Wesentlichen parallel zur Stützlippenkante 46 verläuft.

Ein Abstand 124 von Stützlippeninnenprofilelementenden 126 der Stützlippeninnenprofilelemente 112 von der Stützlippenkante 46 ist größer als die halbe Stützlippenbreite 100.

Die Stützlippenbreite 100 entspricht vorzugsweise mindestens dem 10fachen der Dicke 86 der Stützlippe 44. Eine Breite 128 der Abstreiflippe 42 quer zur Abstreiflippenkante 48 entspricht ebenfalls mindestens dem 5fachen einer Abstreiflippendicke 130 der Abstreiflippe 42. Dieses Verhältnis kann für die Stützlippe 44 auch mindestens 15 oder mindestens 25 betragen, für die Abstreiflippe 42 mindestens 8 oder mindestens 15.

Die Abstreiflippe 42 ist mit der Saugdüse 30 lösbar verbindbar. Die Saugdüse 30 weist ein Saugdüsengehäuse 132 auf, an welchem eine Abstreiflippenaufnahme 134 ausgebildet ist. In dieser kann ein an der Abstreiflippe 42 ausgebildetes Kopplungselement 136 kraft- und /oder formschlüssig aufgenommen werden. Das Kopplungselement 136 ist in Form einer wulstartigen, parallel zur Abstreiflippenkante 48 verlaufenden, ein hinteres Ende 138 der Abstreiflippe 42 bildenden Verdickung 140 ausgebildet.

Die Stützlippeninnenprofilelemente 112 definieren Abstandshalteelemente 142 mit auf die Abstreiflippe 42 hin weisenden Anschlagflächen 144 für die Abstreiflippe 42. Zur Stützlippenkante 46 hin weisende vordere Enden 146 der Stützlippeninnenprofilelemente 112 sind abgeschrägt oder angefast.

Die Enden 146 der Stützlippeninnenprofilelemente 112 reichen bis an die Stützlippenkante 46 heran. Wahlweise können sie auch von dieser beabstandet angeordnet oder ausgebildet sein.

Wie in den Figuren 7 und 8 gut zu erkennen, sind die Stützlippeninnenprofilelemente 112 teilweise gekrümmt verlaufend angeordnet beziehungsweise ausgebildet. Eine Krümmung derselben nimmt mit abnehmendem Abstand zu den Seitenkanten 80 hin zu. Die Stützlippeninnenprofilelemente 112 sind auf die Seitenkanten 80 hin weisend im Wesentlichen konvex gekrümmt ausgebildet.

Die Stützlippeninnenprofilelementenden 126 weisen in Richtung auf den Saugkanal 36 hin.

Zwischen den Stützlippeninnenprofilelementen 112 ausgebildete Strömungskanäle 148 beziehungsweise die Stützlippeninnenluftführungen 118 weisen zu den Seitenkanten 80 hin eine zunehmende Querschnittsfläche auf. Dies verbessert eine Strömung durch die zwischen der Abstreiflippe 42 und Stützlippe 44 definierte Saugöffnung 40.

Insbesondere in der vergrößerten Ausschnittsansicht in Figur 8 gut zu erkennen, weisen die Stützlippeninnenprofilelemente 112 eine Tropfenform beziehungsweise eine Tropfenform auf. Diese weist zur Stützlippenkante 46 hin eine im Wesentlichen halbkreisförmige Kontur auf. Von der Stützlippenkante 46 weg weisend läuft die Tropfenform spitz zu. Die tropfenförmige Ausgestaltung der Stützlippeninnenprofilelemente 112 definiert eine Mittellinie 150, welche insbesondere bei den Stützlippeninnenprofilelementen 112 im Bereich der Seitenkanten 80 gekrümmt verlaufen kann.

Optional kann eine Kulisse vorgesehen werden, welche eine innere Begrenzung der Saugdüse 30 bildet. Diese kann beweglich ausgebildet sein, so dass sie die Begrenzung bei einer Verformung der Stützlippe 44 automatisch in Richtung auf die Stützlippenkante 46 hin bewegt. Diese Variante ist in den Figuren nicht dargestellt.

Die Saugdüse 30 weist ferner zwei Verschlusselemente 152 auf, welche eine zwischen der Abstreiflippe 42 und der Stützlippe 44 ausgebildete seitliche Öffnung 154 mindestens teilweise, vorzugsweise vollständig verschließen. Optional können die Verschlusselemente 152 derart ausgebildet sein, dass sie die Öffnung 154 in einem der Stützlippenkante 46 abgewandten Öffnungsbereich 156, welcher schematisch gestrichelt in Figur 6 eingezeichnet ist, verschließen. Die Verschlusselemente 152 sind in Form von Wandabschnitten 158 an der Stützlippe 44 ausgebildet. Alternativ könnten die Verschlusselemente 152 auch an der Abstreiflippe 42 angeordnet beziehungsweise ausgebildet sein.

Die Wandabschnitte 158 sind quer, insbesondere senkrecht von der Stützlippe 44 abstehend ausgebildet. Sie sind aus einem elastischen beziehungsweise flexiblen Material ausgebildet und vorzugsweise einstückig mit der Stützlippe 44 beziehungsweise alternativ mit der Abstreiflippe 42 ausgebildet.

Optional können die Verschlusselemente eine oder mehrere Durchbrechungen 160 aufweisenden Einschnitte 162 aufweisen, die als optionale Merkmale schematisch in Figur 9 in der Ausschnittsvergrößerung gestrichelt eingezeichnet sind.

Alternativ können die Verschlusselemente in Form einer oder mehrerer Verschlussrippen ausgebildet sein, die quer zur Seitenkante 80 verlaufend und optional einem Verlauf des benachbarten Stützlippeninnenprofilelements 112 folgend angeordnet oder ausgebildet sind.

Die Saugdüse 30 ermöglicht es insbesondere, beim Anlegen der Stützlippe 44 an die Hartfläche 92 sowohl die Stützlippe 44 als auch die mit dieser zusammenwirkenden Abstreiflippe 42 so zu verformen, dass das Gehäuse 16 des Hartflächenabsauggeräts 12 um einen Winkel von bis zu 90° oder auch mehr verschwenkt werden kann. Dies gestattet es, das Hartflächenabsauggerät an eine vertikale Hartfläche 92 mit der Saugdüse 30 anzulegen und beispielsweise ein bodentiefes Fenster von oben nach unten in einem Zug zu reinigen und das Gehäuse 16 in der Nähe des Bodens so weit zu verschwenken, dass es mit dem Boden nicht in Kontakt tritt. Dabei werden die Stützlippe 44 und Abstreiflippe 42 stark verformt. Auf Grund des Stützlippenprofils 58 wird jedoch die Funktion des Hartflächenabsauggeräts 12,insbesondere eine fehlerverzeihende Nutzung für eine Bedienperson, gewährleistet, um eine perfekte Reinigungswirkung für auf der Hartfläche 92 befindliche Reinigungsflüssigkeit zu erreichen.

### Bezugszeichenliste

- 10: Hartflächenreinigungsgerät
- 12: Hartflächenabsauggerät
- 14: Griff
- 16: Gehäuse
- 18: Absaugeinrichtung
- 20: Saugturbine
- 22: Elektromotor
- 24: Batterie
- 26: Standfläche
- 28: Schmutzflüssigkeitstank
- 30: Saugdüse
- 32: Saugdüsengehäuse
- 34: Saugdüsengehäuseunterteil
- 36: Saugkanal
- 38: Saugkanalende
- 40: Saugöffnung
- 42: Abstreiflippe
- 44: Stützlippe
- 46: Stützlippenkante
- 48: Abstreiflippenkante
- 50: Ende
- 54: Stützlippenaußenseite
- 56: Stützlippenaußenfläche
- 58: Stützlippenprofil
- 60: Stützlippenprofilelement
- 62: Stützlippenprofilelementoberfläche
- 64: Profilvertiefung
- 66: Stützlippenaußenflächenbereich
- 68: Stützlippenprofilelementkante
- 70: Gerade
- 72: Ebene
- 74: Stützlippenprofilelementbreite
- 76: Stützlippenprofilelementende
- 78: Abstand
- 80: Seitenkante
- 82: Abstand
- 84: Stützlippenprofilelementtiefe
- 86: Dicke
- 88: Stützlippenausnehmung
- 90: Oberfläche
- 92: Hartfläche
- 94: Durchbrechung
- 96: Fluidkanal
- 98: Fluidkanal
- 100: Stützlippenbreite
- 102: Abstand
- 104: Gehäuseteil
- 106: Stützlippeninnenseite
- 108: Stützlippeninnenfläche
- 110: Stützlippeninnenprofil
- 112: Stützlippeninnenprofilelement
- 114: Stützlippeninnenprofilelementoberfläche
- 116: Stützlippeninnenprofilvorsprung
- 118: Stützlippeninnenluftführung
- 120: Fase
- 122: Abschrägungskante
- 124: Abstand
- 126: Stützlippeninnenprofilelementende
- 128: Breite
- 130: Abstreiflippendicke
- 132: Saugdüsengehäuse
- 134: Abstreiflippenaufnahme
- 136: Kopplungselement
- 138: Ende
- 140: Verdickung
- 142: Abstandshalteelement
- 144: Anschlagfläche
- 146: Ende
- 148: Strömungskanal
- 150: Mittellinie
- 152: Verschlusselement
- 154: Öffnung
- 156: Öffnungsbereich
- 158: Wandabschnitt
- 160: Durchbrechung
- 162: Einschnitt

## Patentansprüche

1. Saugdüse (30), insbesondere für ein eine Absaugeinrichtung (18) umfassendes tragbares Hartflächenabsauggerät (12), welche Saugdüse (30) eine Saugöffnung (40) aufweist, an die sich ein Saugkanal (36) anschließt, dessen der Saugöffnung (40) abgewandtes Saugkanalende (38) mit der Absaugeinrichtung (18) verbindbar oder verbunden ist, wobei an der Saugdüse (30) mindestens eine flexible Abstreiflippe (42), die sich entlang der Saugöffnung (40) erstreckt und eine von der Saugöffnung (40) weg weisende und sich in Richtung derselben erstreckende Abstreiflippenkante (48) aufweist, und eine sich parallel oder im Wesentlichen parallel zu dieser erstreckende Stützlippe (44) mit einer von der Saugöffnung (40) weg weisenden und sich in Richtung derselben erstreckenden Stützlippenkante (46) angeordnet oder ausgebildet sind, wobei die Stützlippe (44) auf einer von der Abstreiflippe (42) weg weisenden Stützlippenaußenseite (54), welche eine Stützlippenaußenfläche (56) definiert, ein Stützlippenprofil (58) mit einer Mehrzahl auf der Stützlippenaußenseite (54) angeordneten oder ausgebildeten Stützlippenprofilelementen (60) aufweist und dass die Stützlippenprofilelemente (60) von der Stützlippenaußenseite (54) weg weisende Stützlippenprofilelementoberflächen (62) aufweisen, die einen Teil der Stützlippenaußenfläche (56) bilden, **dadurch gekennzeichnet, dass** die Stützlippe (44) an ein Gehäuseteil (104) der Saugdüse (30) angespritzt ist.

2. Saugdüse nach Anspruch 1, **dadurch gekennzeichnet, dass**
a) die Stützlippenprofilelemente (60) in Form von Profilvertiefungen (64) und/oder Profilerhöhungen ausgebildet sind, wobei insbesondere mindestens zwei Profilvertiefungen (64) in Richtung auf die Stützlippenkante (46) hin ineinander übergehen und/oder miteinander verbunden sind,
und/oder
b) die Stützlippenprofilelemente (60) tangentenunstetig in einen nicht vom Stützlippenprofil (58) definierten Stützlippenaußenflächenbereich (66) der Stützlippenaußenfläche (56) übergehen,
wobei insbesondere eine maximale Stützlippenprofilelementhöhe oder eine maximale Stützlippenprofilelementtiefe (84) bezogen auf den Stützlippenaußenflächenbereich (66) kleiner ist als eine halbe Dicke (86) der Stützlippe (44) im Bereich des Stützlippenaußenflächenbereichs (66)
und/oder
eine Abschrägung (120) auf der Stützlippenaußenseite (54) der Stützlippe tangentenunstetig in den Stützlippenaußenflächenbereich (66) übergeht und eine Abschrägungskante (122) definiert, welche parallel oder im Wesentlichen parallel zur Stützlippenkante (46) verläuft,
und/oder
c) sich die Stützlippenprofilelemente (60) in einer Richtung erstrecken, welche quer, insbesondere senkrecht, zur Stützlippenkante (46) verläuft,
und/oder
d) die Stützlippenkante (46) sich längs einer Gerade (70) oder einer Ebene (72) erstreckt
und/oder
e) die Stützlippenaußenfläche (56) in einer Grundstellung eben oder im Wesentlichen eben oder gekrümmt, insbesondere tangentenstetig gekrümmt, ist.

3. Saugdüse nach einem der voranstehenden Ansprüche, **dadurch gekennzeichnet, dass** ein stützlippenprofilfreier Stützlippenaußenflächenbereich (66) der Stützlippenaußenfläche (56) in einer Grundstellung der Stützlippe (44), in welcher sie unverformt ist, eben oder im Wesentlichen eben ausgebildet ist,
wobei insbesondere die Stützlippenprofilelemente (60) mit dem Stützlippenaußenflächenbereich (66) eine gemeinsame Stützlippenprofilelementkante (68) definieren, welche im Wesentlichen U-förmig und in Richtung auf die Stützlippenkante (46) hin weisend geöffnet ist,
wobei weiter insbesondere die Stützlippenprofilelementkante (68) parabelförmig oder im Wesentlichen parabelförmig ausgebildet ist.

4. Saugdüse nach einem der voranstehenden Ansprüche, **dadurch gekennzeichnet, dass**
a) die Stützlippe (44) zwei sich quer zur Stützlippenkante (46) erstreckende Seitenkanten (80) aufweist und dass eine Stützlippenprofilelementbreite (74) und/oder eine von der Stützlippenprofilelementkante (68) definierte Fläche mit abnehmendem Abstand (82) des Stützlippenprofilelements (60) von einer der beiden Seitenkanten (80) zunimmt
und/oder
b) eine Stützlippenprofilelementbreite (74) des Stützlippenprofilelements (60) ausgehend von einem der Stützlippenkante (46) abgewandten Stützlippenprofilelementende (76) zur Stützlippenkante (46) hin zunimmt,
wobei insbesondere die Stützlippenprofilelementbreite (74) in Abhängigkeit eines Abstands (78) vom Stützlippenprofilelementende (76) zunimmt
und/oder eine Kontur der Stützlippenprofilelemente (60) durch eine Funktion definiert ist, welche vom Abstand (78) vom Stützlippenprofilelementende (76) und/oder vom Abstand (82) von einer der Seitenkanten (80) abhängt,
und/oder die Kontur der Stützlippenprofilelementkante (68) mindestens eines Teils der Stützlippenprofilelemente (60) zum Stützlippenprofilelementende (76) hin abgerundet ist oder spitz zuläuft,
und/oder
c) an der Stützlippe (44) sich ausgehend von der Stützlippenkante (46) und von dieser quer, insbesondere senkrecht, weg erstreckende Stützlippenausnehmungen (88) ausgebildet sind, welche sich über die gesamte Dicke (86) der Stützlippe (44) erstrecken, wobei insbesondere
die Stützlippenprofilelemente (60) in Form Profilerhöhungen ausgebildet sind und
c1) die Profilerhöhungen benachbart den Stützlippenausnehmungen angeordnet oder ausgebildet sind und/oder die Profilvertiefungen (64) in die Stützlippenausnehmungen (88) münden
und/oder
c2) die Profilerhöhungen ein- oder beidseitig an die Stützlippenausnehmungen angrenzen
und/oder
c3) sich mindestens ein Teil der Stützlippenprofilelemente (60) bis zu den Stützlippenausnehmungen (88) erstreckt.

5. Saugdüse nach einem der voranstehenden Ansprüche, **dadurch gekennzeichnet, dass**
a) sich die Stützlippenprofilelemente bis zur Stützlippenkante (46) erstrecken
und/oder
b) Stützlippenprofilelementenden (76) der Stützlippenprofilelemente (60) in einen mindestens zwei, insbesondere alle, Stützlippenprofilelemente (60) miteinander verbindenden ersten Fluidkanal (96) münden, welcher insbesondere parallel oder im Wesentlichen parallel zur Stützlippenkante (46) verläuft,
und/oder
c) die Stützlippenprofilelemente (60) in Richtung auf die Stützlippenkante (46) hin in einen mindestens zwei, insbesondere alle, Stützlippenprofilelemente (60) miteinander verbindenden zweiten Fluidkanal (98) münden, welcher insbesondere parallel oder im Wesentlichen parallel zur Stützlippenkante (46) verläuft,
und/oder
d) die Stützlippe (44) eine Stützlippenbreite (100) aufweist und dass ein Abstand (102) der Stützlippenprofilelementenden (76) von der Stützlippenkante (46) mindestens eines Teils der Stützlippenprofilelemente (60) höchstens 90 % der Stützlippenbreite (100) beträgt, insbesondere höchstens 50 % der Stützlippenbreite (100),
und/oder
e) eine Anzahl der Stützlippenprofilelemente (60) einem Vielfachen, insbesondere einem ganzzahligen Vielfachen, der Zahl der Stützlippenausnehmungen (88) entspricht.

6. Saugdüse nach einem der voranstehenden Ansprüche, **dadurch gekennzeichnet, dass** die Stützlippe (44) auf einer der Abstreiflippe (42) zugewandten Stützlippeninnenseite (106), welche eine Stützlippeninnenfläche (108) definiert, ein Stützlippeninnenprofil (110) mit einer Mehrzahl auf der Stützlippeninnenseite (106) angeordneter oder ausgebildeter Stützlippeninnenprofilelemente (112) aufweist und dass die Stützlippeninnenprofilelemente (112) von der Stützlippeninnenseite (106) weg weisende Stützlippeninnenprofilelementoberflächen (114) aufweisen, die einen Teil der Stützlippeninnenfläche (108) bilden
wobei insbesondere
a) die Stützlippeninnenprofilelemente (112) in Form von Stützlippeninnenprofilvorsprüngen (116) ausgebildet sind
und/oder
b) jeweils zwei Stützlippeninnenprofilelemente (112) zwischen sich eine Stützlippeninnenluftführung (118) definieren,
wobei insbesondere eine Anzahl der Stützlippenprofilelemente (60) einem Vielfachen, insbesondere einem ganzzahligen Vielfachen der Zahl der Stützlippeninnenprofilelemente (112) und/oder der Stützlippeninnenluftführungen (118) entspricht
und/oder
c) die Stützlippeninnenprofilelemente (112) Abstandshalteelemente (142) mit auf die Abstreiflippe (42) hin weisenden Anschlagflächen (144) für die Abstreiflippe (42) bilden.

7. Saugdüse nach einem der voranstehenden Ansprüche, **dadurch gekennzeichnet, dass**
a) eine Dicke (86) der Stützlippe (44) zur Stützlippenkante (46) hin abnimmt
und/oder
b) die Stützlippe (44) auf ihrer Stützlippenaußenseite (54) zur Stützlippenkante (46) hin abgeschrägt ist
und/oder
c) ein Abstand (124) von Stützlippeninnenprofilelementenden (126) der Stützlippeninnenprofilelemente (112) von der Stützlippenkante (46) mindestens eines Teils der Stützlippeninnenprofilelemente (112) größer ist als eine halbe Stützlippenbreite (100)
und/oder
d) eine Stützlippenbreite (100) der Stützlippe (44) quer zur Stützlippenkante (46) mindestens dem 10fachen einer Stützlippendicke (86) der Stützlippe (44) und/oder dass eine Breite (128) der Abstreiflippe (42) quer zur Abstreiflippenkante (48) mindestens dem 5fachen einer Abstreiflippendicke (130) der Abstreiflippe (42) entspricht
wobei insbesondere die Stützlippenbreite (100) mindestens dem 15fachen der Stützlippendicke (86) und/oder die Breite (128) der Abstreiflippe (42) mindestens dem 8fachen der Abstreiflippendicke (130) entspricht
und/oder die Stützlippenbreite (100) mindestens dem 25fachen der Stützlippendicke (86) und/oder die Breite (128) der Abstreiflippe (42) mindestens dem 15fachen der Abstreiflippendicke (130) entspricht.

8. Saugdüse nach einem der voranstehenden Ansprüche, **dadurch gekennzeichnet, dass**
a) die Abstreiflippe (42) mit der Saugdüse (30) lösbar verbindbar ist
und/oder
b) die Saugdüse (30) ein Saugdüsengehäuse (132) umfasst und dass am Saugdüsengehäuse (132) eine Abstreiflippenaufnahme (134) ausgebildet ist zum kraft- und/oder formschlüssigen Aufnehmen eines an der Abstreiflippe (42) angeordneten oder ausgebildeten Kopplungselements (136),
wobei insbesondere das Kopplungselement (136) in Form einer wulstartigen, parallel zur Abstreiflippenkante (48) verlaufenden, ein hinteres Ende (138) der Abstreiflippe (42) bildenden Verdickung (140) ausgebildet ist.

9. Saugdüse nach einem der voranstehenden Ansprüche, **dadurch gekennzeichnet, dass**
a) auf die Stützlippenkante (46) hin weisende Enden (146) der Stützlippeninnenprofilelemente (112) von der Stützlippenkante (46) beabstandet sind oder sich bis an diese heran erstrecken
und/oder
b) die Abstreiflippe (42) auf einer der Stützlippe (44) zugewandten Abstreiflippeninnenseite, welche eine Abstreiflippeninnenfläche definiert, ein Abstreiflippeninnenprofil mit einer Mehrzahl auf der Abstreiflippeninnenseite angeordneten oder ausgebildeten Abstreiflippeninnenprofilelementen aufweist und dass die Abstreiflippeninnenprofilelemente von der Abstreiflippeninnenseite weg weisende Abstreiflippenprofilelementoberflächen aufweisen, die einen Teil der Abstreiflippeninnenfläche bilden,
wobei insbesondere die Abstreiflippeninnenprofilelemente in Form von Abstreiflippeninnenprofilvorsprüngen ausgebildet sind und/oder die Abstreiflippeninnenprofilelemente Abstandshalteelemente mit auf die Stützlippe (44) hin weisenden Anschlagflächen für die Stützlippe (44) bilden
und/oder auf die Abstreiflippenkante (48) hin weisende Enden der Abstreiflippeninnenprofilelemente von der Abstreiflippenkante (48) beabstandet sind oder sich bis an diese heran erstrecken.

10. Saugdüse nach einem der Ansprüche 6 bis 9, **dadurch gekennzeichnet, dass**
a) die Stützlippeninnenprofilelemente (112) und/oder die Abstreiflippeninnenprofilelemente gekrümmt verlaufend angeordnet oder ausgebildet sind
und/oder
b) eine Krümmung der Stützlippeninnenprofilelemente (112) und/oder die Abstreiflippeninnenprofilelemente mit abnehmendem Abstand derselben zu einer Seitenkante (80) hin zunimmt
und/oder
c) die Stützlippeninnenprofilelemente (112) und/oder die Abstreiflippeninnenprofilelemente im Wesentlichen auf die Seitenkanten (80) hin weisend konvex gekrümmt ausgebildet sind.

11. Saugdüse nach einem der Ansprüche 6 bis 10, **dadurch gekennzeichnet, dass**
a) von der Stützlippenkante (46) weg weisende Stützlippeninnenprofilelementenden (126) der Stützlippeninnenprofilelemente (112) in Richtung auf den Saugkanal (36) hin weisen
und/oder
b) von der Abstreiflippenkante weg weisende Abstreiflippeninnenprofilelementenden der Abstreiflippeninnenprofilelemente in Richtung auf den Saugkanal hin weisen
und/oder
c) zwischen den Stützlippeninnenprofilelementen (112) oder zwischen den Abstreiflippeninnenprofilelementen ausgebildete Strömungskanäle (148) zu den Seitenkanten (80) hin eine zunehmende Querschnittsfläche aufweisen.

12. Saugdüse nach einem der Ansprüche 6 bis 11, **dadurch gekennzeichnet, dass** die Stützlippeninnenprofilelemente (112) und/oder die Abstreiflippeninnenprofilelemente eine Tropfenform oder im Wesentlichen eine Tropfenform aufweisen
wobei insbesondere
a) die Tropfenform zur Stützlippenkante (46) oder zur Abstreiflippenkante hin eine im Wesentlichen halbkreisförmige Kontur aufweist und von diesen weg weisend spitz zuläuft
und/oder
b) die Tropfenform eine Mittellinie (150) definiert, welche insbesondere gekrümmt verläuft.

13. Saugdüse nach einem der voranstehenden Ansprüche, **dadurch gekennzeichnet, dass**
a) eine auf die Stützlippenkante (46) hin weisende innere Begrenzung der Saugdüse (30) beweglich, insbesondere als Kulisse, ausgebildet ist, welche die Begrenzung bei einer Verformung der Stützlippe (44) automatisch in Richtung auf die Stützlippenkante (46) hin bewegt,
und/oder
b) die Saugdüse mindestens ein Verschlusselement (152) umfasst zum mindestens teilweisen Verschließen einer zwischen der Abstreiflippe (42) und der Stützlippe (44) ausgebildeten, seitlichen Öffnung (154)
und/oder
c) die Abstreiflippe (42) und die Stützlippe (44) zwischen sich die Saugöffnung (40) definieren.

14. Saugdüse nach Anspruch 13, **dadurch gekennzeichnet, dass**
a) das mindestens eine Verschlusselement (152) die Öffnung (154) vollständig verschließt
und/oder
b) das mindestens eine Verschlusselement (152) die Öffnung (154) in einem der Stützlippenkante (46) abgewandten Öffnungsbereich (156) verschließt
und/oder
c) das mindestens eine Verschlusselement (152) in Form eines Wandabschnitts (158) an der Stützlippe (44) oder an der Abstreiflippe (42) ausgebildet ist
und/oder
d) das mindestens eine Verschlusselement (152) quer, insbesondere senkrecht, von der Stützlippe (44) oder von der Abstreiflippe abstehend ausgebildet ist
und/oder
e) das mindestens eine Verschlusselement (152) aus einem elastischen und/oder flexiblen Material ausgebildet ist
und/oder
f) das mindestens eine Verschlusselement (152) einstückig mit der Stützlippe (44) oder mit der Abstreiflippe (42) ausgebildet ist
und/oder
g) das Verschlusselement (152) eine oder mehrere Durchbrechungen oder Einschnitte aufweist
und/oder
h) das mindestens eine Verschlusselement (152) in Form einer Verschlussrippe ausgebildet ist
wobei insbesondere die mindestens eine Verschlussrippe quer zur Seitenkante (80) verlaufend angeordnet oder ausgebildet ist und/oder die Verschlussrippe einem Verlauf des benachbarten Stützlippeninnenprofilelements (112) oder Abstreiflippeninnenprofilelements folgend ausgebildet ist.

15. Hartflächenabsauggerät (12), insbesondere tragbar, mit einer Absaugeinrichtung (18) und einer mit der Absaugeinrichtung (18) zusammenwirkenden Saugdüse (30), die eine Saugöffnung (40) aufweist, an die sich ein Saugkanal (36) anschließt, der mit seinem der Saugöffnung (40) abgewandten Saugkanalende (38) mit der Absaugeinrichtung (18) verbindbar oder verbunden ist, **gekennzeichnet durch** eine Saugdüse (30) nach einem der voranstehenden Ansprüche.

## Claims

1. Suction nozzle (30), in particular for a portable hard surface suction unit (12) comprising a suction device (18), which suction nozzle (30) has a suction opening (40) to which there is joined a suction channel (36) whose suction channel end (38) remote from the suction opening (40) is connectable or connected to the suction device (18), wherein at least one flexible wiper lip (42), which extends along the suction opening (40) and has a wiper lip edge (48) which is directed away from the suction opening (40) and extends in the direction thereof, and a supporting lip (44), which extends parallel or substantially parallel thereto and has a supporting lip edge (46) which is directed away from the suction opening (40) and extends in the direction thereof, are arranged or formed at the suction nozzle (30), wherein on a supporting lip exterior (54) directed away from the wiper lip (42) and defining a supporting lip outer surface (56), the supporting lip (44) has a supporting lip profile (58) with a plurality of supporting lip profiled elements (60) arranged or formed on the supporting lip exterior (54), and in that the supporting lip profiled elements (60) have supporting lip profiled element surfaces (62), directed away from the supporting lip exterior (54), which form part of the supporting lip outer surface (56), **characterized in that** the supporting lip (44) is injection-moulded on a housing part (104) of the suction nozzle (30).

2. Suction nozzle according to claim 1, **characterized in that**
a. the supporting lip profiled elements (60) are in the form of profiled recesses (64) and/or profiled prominences, wherein in particular at least two profiled recesses (64) merge into one another and/or are connected to one another in the direction of the supporting lip edge (46),
and/or
b. the supporting lip profiled elements (60) pass in a tangentially discontinuous manner into a supporting lip outer surface region (66), not defined by the supporting lip profile (58), of the supporting lip outer surface (56),
wherein in particular a maximum supporting lip profiled element height or a maximum supporting lip profiled element depth (84) related to the supporting lip outer surface region (66) is smaller than half the thickness (86) of the supporting lip (44) in the region of the supporting lip outer surface region (66)
and/or
a bevel (120) on the supporting lip exterior (54) of the supporting lip passes in a tangentially discontinuous manner into the supporting lip outer surface region (66) and defines a bevel edge (122) which runs parallel or substantially parallel to the supporting lip edge (46),
and/or
c. the supporting lip profiled elements (60) extend in a direction running transversely, in particular perpendicularly, to the supporting lip edge (46),
and/or
d. the supporting lip edge (46) extends along a straight line (70) or a plane (72)
and/or
e. in an initial state, the supporting lip outer surface (56) is plane or substantially plane or curved, in particularly curved in a tangentially continuous manner.

3. Suction nozzle according to any one of the preceding claims, **characterized in that** a supporting-lip-profile-free supporting lip outer surface region (66) of the supporting lip outer surface (56) is plane or substantially plane in an initial position of the supporting lip (44) in which the latter is non-deformed,
wherein in particular the supporting lip profiled elements (60) define a common supporting lip profiled element edge (68) with the supporting lip outer surface region (66), which edge (68) is substantially U-shaped and is open in the direction of the supporting lip edge (46),
wherein furthermore in particular the supporting lip profiled element edge (68) is parabolic or substantially parabolic.

4. Suction nozzle according to any one of the preceding claims, **characterized in that**
a. the supporting lip (44) has two lateral edges (80) extending transversely to the supporting lip edge (46), and **in that** a supporting lip profiled element width (74) and/or a surface defined by the supporting lip profiled element edge (68) increase/increases as the distance (82) of the supporting lip profiled element (60) from one of the two lateral edges(80) decreases
and/or
b. starting from a supporting lip profiled element end (76), remote from the supporting lip edge (46), a supporting lip profiled element width (74) of the supporting lip profiled element (60) increases towards the supporting lip edge (46),
wherein in particular the supporting lip profiled element width (74) increases dependent on a distance (78) from the supporting lip profiled element end (76) and/or a contour of the supporting lip profiled elements (60) is defined by a function which is dependent on the distance (78) from the supporting lip profiled element end (76) and/or on the distance (82) from one of the lateral edges (80),
and/or the contour of the supporting lip profiled element edge (68) of at least some of the supporting lip profiled elements (60) tapers or is rounded towards the supporting lip profiled element end (76),
and/or
c. at the supporting lip (44) there are formed supporting lip cutouts (88) issuing from the supporting lip edge (46) and extending away therefrom in a transverse manner, in particular perpendicularly, which supporting lip cutouts (88) extend over the entire thickness (86) of the supporting lip (44),
wherein in particular
the supporting lip profiled elements (60) are in the form of profiled prominences and
c1. the profiled prominences are arranged or formed adjacent to the supporting lip cutouts and/or the profiled recesses (64) issue into the supporting lip cutouts (88)
and/or
c2. the profiled prominences border the supporting lip cutouts at one or both sides
and/or
c3. at least some of the supporting lip profiled elements (60) extend up to the supporting lip cutouts (88).

5. Suction nozzle according to any one of the preceding claims, **characterized in that**
a. the supporting lip profiled elements extend as far as the supporting lip edge (46) and/or
b. supporting lip profiled element ends (76) of the supporting lip profiled elements (60) issue into a first fluid channel (96) connecting at least two, in particular all, supporting lip profiled elements (60) to one another, which fluid channel runs in particular parallel or substantially parallel to the supporting lip edge (46),
and/or
c. in the direction of the supporting lip edge (46), the supporting lip profiled elements (60) issue into a second fluid channel (98) connecting at least two, in particular all, supporting lip profiled elements (60) to one another, which fluid channel runs in particular parallel or substantially parallel to the supporting lip edge (46),
and/or
d. the supporting lip (44) has a supporting lip width (100), and **in that** a distance (102) of the supporting lip profiled element ends (76) from the supporting lip edge (46) of at least some of the supporting lip profiled elements (60) amounts to at most 90% of the supporting lip width (100), in particular at most 50% of the supporting lip width (100),
and/or
e. a number of the supporting lip profiled elements (60) corresponds to a multiple, in particular a whole-number multiple, of the number of the supporting lip cutouts (88).

6. Suction nozzle according to any one of the preceding claims, **characterized in that** on a supporting lip inner side (106), facing the wiper lip (42), which defines a supporting lip inner surface (108), the supporting lip (44) has a supporting lip inner profile (110) with a plurality of supporting lip inner profiled elements (112) arranged or formed on the supporting lip inner side (106), and **in that** the supporting lip inner profiled elements (112) have supporting lip inner profiled element surfaces (114) directed away from the supporting lip inner side (106), which surfaces (114) form part of the supporting lip inner surface (108) wherein in particular
a. the supporting lip inner profiled elements (112) are in the form of supporting lip inner profiled projections (116)
and/or
b. in each case two supporting lip inner profiled elements (112) define a supporting lip inner air guide (118) therebetween
wherein in particular a number of the supporting lip profiled elements (60) corresponds to a multiple, in particular a whole-number multiple, of the number of the supporting lip inner profiled elements (112) and/or the supporting lip inner air guides (118)
and/or
c. the supporting lip inner profiled elements (112) form spacer elements (142) with stop surfaces (144), directed at the wiper lip (42), for the wiper lip (42)

7. Suction nozzle according to any one of the preceding claims, **characterized in that**
a. a thickness (86) of the supporting lip (44) decreases towards the supporting lip edge (46) and/or
b. the supporting lip (44) is bevelled towards the supporting lip edge (46) on its supporting lip exterior (54)
and/or
c. a distance (124) of supporting lip inner profiled element ends (126) of the supporting lip inner profiled elements (112) from the supporting lip edge (46) of at least some of the supporting lip inner profiled elements (112) is greater than half a supporting lip width (100)
and/or
d. a supporting lip width (100) of the supporting lip (44) transversely to the supporting lip edge (46) corresponds to at least ten times a supporting lip thickness (86) of the supporting lip (44), and/or **in that** a width (128) of the wiper lip (42) transversely to the wiper lip edge (48) corresponds to at least five times a wiper lip thickness (130) of the wiper lip (42)
wherein in particular the supporting lip width (100) corresponds to at least 15 times the supporting lip thickness (86) and/or the width (128) of the wiper lip (42) corresponds to at least eight times the wiper lip thickness (130)
and/or the supporting lip width (100) corresponds to at least 25 times the supporting lip thickness (86) and/or the width (128) of the wiper lip (42) corresponds to at least 15 times the wiper lip thickness (130).

8. Suction nozzle according to any one of the preceding claims, **characterized in that**
a. the wiper lip (42) is detachably connectable to the suction nozzle (30)
and/or
b. the suction nozzle (30) comprises a suction nozzle housing (132), and **in that** a wiper lip receiver (134) is formed at the suction nozzle housing (132) for force-locked and/or form-locked receiving of a coupling element (136) arranged or formed at the wiper lip (42),
wherein in particular the coupling element (136) is in the form of a swelling-like enlargement (140) running parallel to the wiper lip edge (48) and forming a rear end (138) of the wiper lip (42).

9. Suction nozzle according to any one of the preceding claims, **characterized in that**
a. ends (146), directed towards the supporting lip edge (46), of the supporting lip inner profiled elements (112) are at a distance from the supporting lip edge (46) or extend up to it
and/or
b. on a wiper lip inner side facing the supporting lip (44), which wiper lip inner side defines a wiper lip inner surface, the wiper lip (42) has a wiper lip inner profile with a plurality of wiper lip inner profiled elements arranged or formed on the wiper lip inner side, and **in that** the wiper lip inner profiled elements have wiper lip profiled element surfaces which are directed away from the wiper lip inner side and which form part of the wiper lip inner surface,
wherein in particular the wiper lip inner profiled elements are in the form of wiper lip inner profiled projections
and/or the wiper lip inner profiled elements form spacer elements with stop surfaces, directed at the supporting lip (44), for the supporting lip (44)
and/or ends of the wiper lip inner profiled elements, directed at the wiper lip edge (48),
are at a distance from the wiper lip edge (48) or extend up to it.

10. Suction nozzle according to any one of claims 6 to 9, **characterized in that**
a. the supporting lip inner profiled elements (112) and/or the wiper lip inner profiled elements are arranged or formed to run in a curve
and/or
b. a curvature of the supporting lip inner profiled elements (112) and/or the wiper lip inner profiled elements increases as the distance thereof from a lateral edge (80) decreases
and/or
c. the supporting lip inner profiled elements (112) and/or the wiper lip inner profiled elements are convexly curved substantially in the direction of the lateral edges (80).

11. Suction nozzle according to any one of claims 6 to 10, **characterized in that**
a. supporting lip inner profiled element ends (126), directed away from the supporting lip edge (46), of the supporting lip inner profiled elements (112) are directed in the direction of the suction channel (36)
and/or
b. wiper lip inner profiled element ends, directed away from the wiper lip edge, of the wiper lip inner profiled elements are directed in the direction of the suction channel
and/or
c. flow channels (148) formed between the supporting lip inner profiled elements (112) or between the wiper lip inner profiled elements have an increasing cross-sectional area towards the lateral edges (80).

12. Suction nozzle according to any one of claims 6 to 11, **characterized in that** the supporting lip inner profiled elements (112) and/or the wiper lip inner profiled elements have a drop shape or substantially have a drop shape
wherein in particular
a. the drop shape has a substantially semi-circular contour towards the supporting lip edge (46) or towards the wiper lip edge and tapers away therefrom
and/or
b. the drop shape defines a centre line (150) which in particular runs in a curved manner.

13. Suction nozzle according to any one of the preceding claims, **characterized in that**
a. an inner boundary, directed at the supporting lip edge (46), of the suction nozzle (30), is movable, in particular is in the form of a connecting link, which automatically moves the boundary in the direction of the supporting lip edge (46) in the event of a deformation of the supporting lip (44),
and/or
b. the suction nozzle comprises at least one closing element (152) for the at least partial closing of a lateral opening (154) formed between the wiper lip (42) and the supporting lip (44)
and/or
c. the wiper lip (42) and the supporting lip (44) define the suction opening (40) therebetween.

14. A suction nozzle according to claim 13, **characterized in that**
a. the at least one closing element (152) completely closes the opening (154)
and/or
b. the at least one closing element (152) closes the opening (154) in an opening region (156) remote from the supporting lip edge (46)
and/or
c. the at least one closing element (152) is in the form of a wall portion (158) at the supporting lip (44) or at the wiper lip (42)
and/or
d. the at least one closing element (152) projects transversely, in particular perpendicularly, from the supporting lip (44) or from the wiper lip
and/or
e. the at least one closing element (152) is formed of an elastic and/or flexible material
and/or
f. the at least one closing element (152) is integral with the supporting lip (44) or with the wiper lip (42)
and/or
g. the closing element (152) has one or a plurality of through holes or incisions
and/or
h. the at least one closing element (152) is in the form of a closing rib
wherein in particular the at least one closing rib is arranged or formed running transversely to the lateral edge (80) and/or the closing rib follows a course of the adjacent supporting lip inner profiled element (112) or wiper lip inner profiled element.

15. Hard surface suction unit (12), in particular portable, having a suction device (18) and a suction nozzle (30) cooperating with the suction device (18), which suction nozzle (30) has a suction opening (40) to which there is joined a suction channel (36) connectable or connected to the suction device (18) by means of its suction channel end (38) remote from the suction opening (40), **characterized by** a suction nozzle (30) according to any one of the preceding claims.

## Revendications

1. Buse d'aspiration (30), notamment pour un appareil d'aspiration de surface dure (12), portable, comprenant un dispositif d'aspiration (18), ladite buse d'aspiration (30) comportant une ouverture d'aspiration (40) à laquelle se raccorde un canal d'aspiration (36) dont l'extrémité de canal (38), qui est située à l'opposé de l'ouverture d'aspiration (40), peut être reliée ou est reliée au dispositif d'aspiration (18), buse d'aspiration (30)
sur laquelle sont agencées ou formées au moins une lèvre de raclage (42) flexible, qui s'étend le long de l'ouverture d'aspiration (40) et présente un bord de lèvre de raclage (48) orienté dans une direction s'éloignant de l'ouverture d'aspiration (40), et s'étendant dans la direction de cette dernière, et une lèvre d'appui (44), qui s'étend de manière parallèle ou sensiblement de manière parallèle à la lèvre de raclage, et comporte un bord de lèvre d'appui (46) orienté dans une direction s'éloignant de l'ouverture d'aspiration (40), et s'étendant dans la direction de cette dernière, et
dans laquelle la lèvre d'appui (44) présente sur un côté extérieur de lèvre d'appui (54), orienté dans une direction s'éloignant de la lèvre de raclage (42) et définissant une surface extérieure de lèvre d'appui (56), un profil de lèvre d'appui (58) avec une pluralité d'éléments de profil de lèvre d'appui (60) agencés ou formés sur le côté extérieur de lèvre d'appui (54), et les éléments de profil de lèvre d'appui (60) présentent des surfaces d'élément de profil de lèvre d'appui (62), qui sont orientées dans une direction s'éloignant du côté extérieur de lèvre d'appui (54), et forment une partie de la surface extérieure de lèvre d'appui (56), **caractérisée en ce que** la lèvre d'appui (44) est moulée par injection sur une pièce de boitier (104) de la buse d'aspiration (30).

2. Buse d'aspiration selon la revendication 1, **caractérisée en ce que**
a) les éléments de profil de lèvre d'appui (60) sont réalisés sous la forme de creux de profil (64) et/ou de proéminences de profil,
notamment au moins deux creux de profil (64) se rejoignant mutuellement et/ou étant reliés mutuellement en direction du bord de lèvre d'appui (46),
et/ou
b) les éléments de profil de lèvre d'appui (60) se raccordent tangentiellement de manière discontinue à une zone de surface extérieure de lèvre d'appui (66) non définie par le profil de lèvre d'appui (58), de la surface extérieure de lèvre d'appui (56), notamment une hauteur d'élément de profil de lèvre d'appui maximale ou une profondeur d'élément de profil de lèvre d'appui maximale (84), par rapport à la zone de surface extérieure de lèvre d'appui (66), étant plus petite qu'une demi-épaisseur (86) de la lèvre d'appui (44) dans la région de la zone de surface extérieure de lèvre d'appui (66),
et/ou
un biseau (120), sur le côté extérieur de lèvre d'appui (54) de la lèvre d'appui, se raccordant tangentiellement de manière discontinue à la zone de surface extérieure de lèvre d'appui (66) en définissant un bord de biseau (122), qui s'étend parallèlement ou sensiblement de manière parallèle au bord de lèvre d'appui (46),
et/ou
c) les éléments de profil de lèvre d'appui (60) s'étendent dans une direction, qui s'étend transversalement, notamment perpendiculairement au bord de lèvre d'appui (46),
et/ou
d) le bord de lèvre d'appui (46) s'étend le long d'une droite (70) ou d'un plan (72),
et/ou
e) la surface extérieure de lèvre d'appui (56), dans une position de base, est plane ou est sensiblement plane, ou bien est courbée, notamment de manière tangentiellement continue.

3. Buse d'aspiration selon l'une des revendications précédentes, **caractérisée en ce qu'**une zone de surface extérieure de lèvre d'appui (66) exempte de profils de lèvre d'appui de la surface extérieure de lèvre d'appui (56), est, dans une position de base de la lèvre d'appui (44), dans laquelle elle n'est pas déformée, d'une configuration plane ou sensiblement plane,
les éléments de profil de lèvre d'appui (60) définissant notamment avec la zone de surface extérieure de lèvre d'appui (66), un bord d'élément de profil de lèvre d'appui (68) commun, qui est d'une forme en U et ouvert en direction du bord de lèvre d'appui (46),
le bord d'élément de profil de lèvre d'appui (68) étant notamment d'une configuration de forme parabolique ou sensiblement parabolique.

4. Buse d'aspiration selon l'une des revendications précédentes, **caractérisée en ce que**
a) la lèvre d'appui (44) présente deux bords latéraux (80) s'étendant transversalement au bord de lèvre d'appui (46), et une largeur d'élément profil de lèvre d'appui (74) et/ou une surface définie par le bord d'élément de profil de lèvre d'appui (68), augmente avec une distance (82) décroissante de l'élément de profil de lèvre d'appui (60) d'un des deux bords latéraux (80),
et/ou
b) une largeur d'élément de profil d'élément d'appui (74) de l'élément de profil de lèvre d'appui (60) augmente à partir d'une extrémité d'élément de profil de lèvre d'appui (76) éloignée du bord de lèvre d'appui (46), vers le bord de lèvre d'appui (46),
la largeur d'élément profil de lèvre d'appui (74) augmentant notamment en fonction d'une distance (78) à l'extrémité d'élément de profil de lèvre d'appui (76),
et/ou un contour des éléments de profil de lèvre d'appui (60) étant définie par une fonction qui dépend de la distance (78) à l'extrémité d'élément de profil de lèvre d'appui (76) et/ou de la distance (82) à l'un des bords latéraux (80),
et/ou le contour du bord d'élément de profil de lèvre d'appui (68) d'au moins une partie de l'élément de profil de lèvre d'appui (60), étant arrondi ou se terminant en pointe en direction de l'extrémité d'élément de profil de lèvre d'appui (76),
et/ou
c) sur la lèvre d'appui (44) sont formées des encoches de lèvre d'appui (88), qui s'étendent à partir du bord de lèvre d'appui (46) en s'éloignant transversalement, notamment perpendiculairement, de celui-ci, et qui s'étendent sur la totalité de l'épaisseur (86) de la lèvre d'appui (44),
les éléments de profil de lèvre d'appui (60) étant notamment réalisés sous la forme de proéminences de profil et
c1) les proéminences de profil étant agencées ou formées au voisinage des encoches de lèvre d'appui, et/ou les creux de profil (64) débouchant dans les encoches de lèvre d'appui (88),
et/ou
c2) les proéminences de profil étant adjacentes d'un côté ou des deux côtés des encoches de lèvre d'appui,
et/ou
c3) au moins une partie des éléments de profil de lèvre d'appui (60) s'étendant jusqu'aux encoches de lèvre d'appui (88).

5. Buse d'aspiration selon l'une des revendications précédentes, **caractérisée en ce que**
a) les éléments de profil de lèvre d'appui s'étendent jusqu'au bord de lèvre d'appui (46),
et/ou
b) les extrémités d'élément de profil de lèvre d'appui (76) des éléments de profil de lèvre d'appui (60) débouchent dans un premier canal de fluide (96), qui relie mutuellement au moins deux, et notamment tous les éléments de profil de lèvre d'appui (60), et qui s'étend notamment parallèlement ou sensiblement de manière parallèle au bord de lèvre d'appui (46),
et/ou
c) les éléments de profil de lèvre d'appui (60), en direction du bord de lèvre d'appui (46), débouchent dans un deuxième canal de fluide (98), qui relie mutuellement au moins deux, et notamment tous les éléments de profil de lèvre d'appui (60), et qui s'étend notamment parallèlement ou sensiblement de manière parallèle au bord de lèvre d'appui (46),
et/ou
d) la lèvre d'appui (44) présente une largeur de lèvre d'appui (100), et une distance (102) des extrémités d'élément de profil de lèvre d'appui (76) au bord de lèvre d'appui (46) d'au moins une partie des éléments de profil de lèvre d'appui (60) vaut au plus 90% de la largeur de lèvre d'appui (100), notamment au plus 50% de la largeur de lèvre d'appui (100),
et/ou
e) un nombre des éléments de profil de lèvre d'appui (60) correspond à un multiple, notamment un multiple entier, du nombre des encoches de lèvre d'appui (88).

6. Buse d'aspiration selon l'une des revendications précédentes, **caractérisée en ce que** la lèvre d'appui (44) présente, sur un côté intérieur de lèvre d'appui (106), qui est dirigé vers la lèvre de raclage (42) et qui définit une surface intérieure de lèvre d'appui (108), un profil intérieur de lèvre d'appui (110) avec une pluralité d'éléments de profil intérieurs de lèvre d'appui (112) agencés ou formés sur le côté intérieur de lèvre d'appui (106), et **en ce que** les éléments de profil intérieurs de lèvre d'appui (112) présentent des surfaces d'éléments de profil intérieurs de lèvre d'appui (114), qui sont orientées dans une direction s'éloignant du côté intérieur de lèvre d'appui (106) et forment une partie de la surface intérieure de lèvre d'appui (108),
buse d'aspiration dans laquelle notamment
a) les éléments de profil intérieurs de lèvre d'appui (112) sont réalisés sous la forme de proéminences de profil intérieur de lèvre d'appui (116),
et/ou
b) respectivement deux éléments de profil intérieur de lèvre d'appui (112) définissent entre eux un guidage d'air intérieur de lèvre d'appui (118),
notamment un nombre des éléments de profil de lèvre d'appui (60) correspondant à un multiple, notamment un multiple entier, du nombre des éléments de profil intérieur de lèvre d'appui (112) et/ou des guidages d'air intérieurs de lèvre d'appui (118),
et/ou
c) les éléments de profil intérieur de lèvre d'appui (112) forment des éléments de maintien d'espacement (142) avec des surfaces de butée (144) pour la lèvre de raclage (42), qui sont dirigées vers la lèvre de raclage (42).

7. Buse d'aspiration selon l'une des revendications précédentes, **caractérisée en ce que**
a) une épaisseur (86) de la lèvre d'appui (44) diminue en direction du bord de lèvre d'appui (46),
et/ou
b) la lèvre d'appui (44) est, sur son côté extérieur de lèvre d'appui (54), biseautée vers le bord de lèvre d'appui (46),
et/ou
c) une distance (124) d'extrémités d'élément de profil intérieur de lèvre d'appui (126) des éléments de profil intérieur de lèvre d'appui (112) au bord de lèvre d'appui (46), d'au moins une partie des éléments de profil intérieur de lèvre d'appui (112), est plus grande qu'une moitié de la largeur de lèvre d'appui (100),
et/ou
d) une largeur de lèvre d'appui (100) de la lèvre d'appui (44), transversalement au bord de lèvre d'appui (46), correspond au moins à dix fois une épaisseur de lèvre d'appui (86) de la lèvre d'appui (44), et/ou une largeur (128) de la lèvre de raclage (42), transversalement au bord de lèvre de raclage (48), correspond au moins à 5 fois une épaisseur de lèvre de raclage (130) de la lèvre de raclage (42), la largeur de lèvre d'appui (100) correspondant notamment au moins à 15 fois l'épaisseur de lèvre d'appui (86), et/ou la largeur (128) de la lèvre de raclage (42) correspondant au moins à 8 fois l'épaisseur de lèvre de raclage (130),
et/ou la largeur de lèvre d'appui (100) correspondant au moins à 25 fois l'épaisseur de lèvre d'appui (86), et /ou la largeur (128) de la lèvre de raclage (42) correspondant au moins à 15 fois l'épaisseur de lèvre de raclage (130).

8. Buse d'aspiration selon l'une des revendications précédentes, **caractérisée en ce que**
a) la lèvre de raclage (42) peut être reliée de manière amovible à la buse d'aspiration (30),
et/ou
b) la buse d'aspiration (30) comprend un carter de buse d'aspiration (132), et sur le carter de buse d'aspiration (132) est formé un logement d'accueil de lèvre de raclage (134) destiné à accueillir, par adhérence et/ou complémentarité de formes, un élément d'accouplement (136) agencé ou formé sur la lèvre de raclage (42),
l'élément d'accouplement (136) étant notamment réalisé sous la forme d'un renflement (140) en forme de bourrelet, qui s'étend parallèlement au bord de lèvre de raclage (48), et forme une extrémité arrière (138) de la lèvre de raclage (42).

9. Buse d'aspiration selon l'une des revendications précédentes, **caractérisée en ce que**
a) des extrémités (146) des éléments de profil intérieurs de lèvre d'appui (112) dirigées vers le bord de lèvre d'appui (46), sont situées à distance du bord de lèvre d'appui (46) ou bien s'étendent jusqu'à celui-ci,
et/ou
b) la lèvre de raclage (42) présente, sur un côté intérieur de lèvre de raclage, qui est dirigé vers la lèvre d'appui (44) et définit une surface intérieure de lèvre de raclage, un profil intérieur de lèvre de raclage avec une pluralité d'éléments de profil intérieur de lèvre de raclage agencés ou formés sur le côté intérieur de lèvre de raclage, et les éléments de profil intérieur de lèvre de raclage présentent des surfaces d'éléments de profil de lèvre de raclage orientés dans une direction s'éloignant du côté intérieur de lèvre de raclage et formant une partie de la surface intérieure d'élément de raclage,
les éléments de profil intérieur de lèvre de raclage étant notamment réalisés sous la forme de proéminences de profil intérieur de lèvre de raclage,
et/ou les éléments de profil intérieur de lèvre de raclage formant des éléments de maintien d'espacement avec des surfaces de butée dirigées vers la lèvre d'appui (44) et destinées à la lèvre d'appui (44),
et/ou des extrémités des éléments de profil intérieurs de lèvre de raclage, dirigées vers le bord de lèvre de raclage (48), étant situées à distance du bord de lèvre de raclage (48) ou bien s'étendant jusqu'à celui-ci.

10. Buse d'aspiration selon l'une des revendications 6 à 9, **caractérisée en ce que**
a) les éléments de profil intérieur de lèvre d'appui (112) et/ou les éléments de profil intérieur de lèvre de raclage sont agencés ou réalisés selon une configuration courbe,
et/ou
b) une courbure des éléments de profil intérieur de lèvre d'appui (112) et/ou des éléments de profil intérieur de lèvre de raclage augmente lorsqu'une distance de ceux-ci à un bord latéral (80) diminue,
et/ou
c) les éléments de profil intérieur de lèvre d'appui (112) et/ou les éléments de profil intérieur de lèvre de raclage sont réalisés en étant sensiblement courbés de manière convexe en direction des bords latéraux (80).

11. Buse d'aspiration selon l'une des revendications 6 à 10, **caractérisée en ce que**
a) des extrémités d'élément de profil intérieur de lèvre d'appui (126) des éléments de profil intérieur de lèvre d'appui (112), qui sont orientées dans une direction s'éloignant du bord de lèvre d'appui (46), sont dirigées vers le canal d'aspiration (36),
et/ou
b) des extrémités d'éléments de profil intérieur de lèvre de raclage des éléments de profil intérieur de lèvre de raclage, qui sont orientées dans une direction s'éloignant du bord de lèvre de raclage, sont dirigées vers le canal d'aspiration,
et/ou
c) des canaux d'écoulement (148) formés entre les éléments de profil intérieur de lèvre d'appui (112) ou entre les éléments de profil intérieurs de lèvre de raclage, présentent une surface de section transversale qui augmente en direction des bords latéraux (80).

12. Buse d'aspiration selon l'une des revendications 6 à 11, **caractérisée en ce que** les éléments de profil intérieur de lèvre d'appui (112) et/ou les éléments de profil intérieur de lèvre de raclage présentent une forme en goutte ou sensiblement une forme en goutte, buse d'aspiration dans laquelle notamment
a) la forme en goutte présente, en direction du bord de lèvre d'appui (46) ou en direction du bord de lèvre de raclage, un contour sensiblement semi-circulaire, et se termine en pointe en s'éloignant de ce dernier,
et/ou
b) la forme en goutte définit une ligne médiane (150), qui s'étend notamment de manière courbe.

13. Buse d'aspiration selon l'une des revendications précédentes, **caractérisée en ce que**
a) une délimitation intérieure de la buse d'aspiration (30) dirigée vers le bord de lèvre d'appui (46), est réalisée notamment sous forme de coulisse, qui déplace automatiquement la délimitation en direction du bord de lèvre d'appui (46) dans le cas d'une déformation de la lèvre de raclage (44),
et/ou
b) la buse d'aspiration comprend au moins un élément de fermeture (152) pour fermer au moins partiellement une ouverture latérale (154) formée entre la lèvre de raclage (42) et la lèvre d'appui (44),
et/ou
c) la lèvre de raclage (42) et la lèvre d'appui (44) définissent entre elles l'ouverture d'aspiration (40).

14. Buse d'aspiration selon la revendication 13, **caractérisée en ce que**
a) ledit au moins un élément de fermeture (152) ferme complètement l'ouverture (154),
et/ou
b) ledit au moins un élément de fermeture (152) ferme l'ouverture (154) dans une zone d'ouverture (156) éloignée du bord de lèvre d'appui (46),
et/ou
c) ledit au moins un élément de fermeture (152) est réalisé sous la forme d'un tronçon de paroi (158) sur la lèvre d'appui (44) ou sur la lèvre de raclage (42),
et/ou
d) ledit au moins un élément de fermeture (152) est réalisé en s'écartant transversalement, notamment perpendiculairement, de la lèvre d'appui (44) ou de la lèvre de raclage,
et/ou
e) ledit au moins un élément de fermeture (152) est réalisé en un matériau élastique et/ou flexible,
et/ou
f) ledit au moins un élément de fermeture (152) est réalisé d'un seul tenant avec la lèvre d'appui (44) ou avec la lèvre de raclage (42),
et/ou
g) l'élément de fermeture (152) présente un ou plusieurs passages ou incisions,
et/ou
h) ledit au moins un élément de fermeture (152) est réalisé sous la forme d'une nervure de fermeture, ladite au moins une nervure de fermeture étant notamment agencée ou réalisée de manière à s'étendre transversalement au bord latéral (80), et/ou la nervure de fermeture étant réalisée de manière à suivre un tracé de l'élément de profil intérieur de lèvre d'appui (112) voisin ou de l'élément de profil intérieur de lèvre de raclage voisin.

15. Appareil d'aspiration de surface dure (12), notamment portable, comprenant un dispositif d'aspiration (18) et une buse d'aspiration (30), qui interagit avec le dispositif d'aspiration (18) et présente une ouverture d'aspiration (40) à laquelle se raccorde un canal d'aspiration (36), qui, par son extrémité de canal d'aspiration (38) éloignée de l'ouverture d'aspiration (40), peut être relié ou est relié au dispositif d'aspiration (18), **caractérisé par** une buse d'aspiration (30) selon l'une des revendications précédentes.
